# EUROPÄISCHE PATENTSCHRIFT

(11) **EP 2 663 625 B1**
(45) Veröffentlichungstag und Bekanntmachung des Hinweises auf die Patenterteilung: **27.06.2018**
(21) Anmeldenummer: 12700080.0
(22) Anmeldetag: 12.01.2012
(51) Int. Cl.: C11D 1/755, C11D 17/00, C11D 1/00, C11D 1/74

(54) **VERWENDUNG VON GEGEBENENFALLS OXIDIERTEN THIOETHERN VON ALKOHOLALKOXYLATEN IN WASCH- UND REINIGUNGSMITTELN**
USE OF OPTIONALLY OXIDIZED THIOETHERS OF ALCOHOL ALKOXYLATES IN DETERGENTS AND CLEANING AGENTS
UTILISATION DE THIOÉTHERS ÉVENTUELLEMENT OXYDÉS D'ALCOXYLATES D'ALCOOLS DANS DES DÉTERGENTS ET PRODUITS DE NETTOYAGE

(30) Priorität: 13.01.2011 EP 11150875
(43) Veröffentlichungstag der Anmeldung: 20.11.2013
(73) Patentinhaber: BASF SE, 67056 Ludwigshafen am Rhein (DE)
(72) Erfinder: MAITRO-VOGEL, Sophie, 68199 Mannheim (DE); TROPSCH, Jürgen, 67354 Römerberg (DE); SPIEGLER, Wolfgang, 67551 Worms (DE); RAETHER, Roman Benedikt, 67346 Speyer (DE); BITTNER, Christian, 64625 Bensheim (DE)
(86) Internationale Anmeldenummer: PCT/EP2012/050421
(87) Internationale Veröffentlichungsnummer: WO 2012/095481

(56) Entgegenhaltungen:
- EP-A1- 0 457 688
- DE-A1- 4 406 441
- FR-A- 1 557 063
- GB-A- 643 456
- US-A- 3 288 858
- US-A- 3 627 845

## Beschreibung

Die vorliegende Erfindung betrifft die Verwendung von (oxidierten) Thioethern von Alkoholalkoxylaten in Wasch- und Reinigungsmitteln, insbesondere in Geschirrspülmitteln, und Wasch- und Reinigungsmittel, insbesondere Geschirrspülmittel, die (oxidierte) Thioether von Alkoholalkoxylaten enthalten. Diese (oxidierten) Thioether sind dabei insbesondere als Tenside mit Klarspülfunktion (Klarspültenside) geeignet. "Oxidiert" bezieht sich auf das Schwefelatom im Thioether, das in oxidierter Form als Sulfoxid (SO) oder Sulfonyl (SO₂) vorliegen kann.

Tenside sind Substanzen, die die Grenzflächenspannung herabsetzen können. Typischerweise verfügen Tenside über einen charakteristischen Aufbau und weisen mindestens eine hydrophile und mindestens eine hydrophobe funktionelle Gruppe auf. Wenn beide Teile des Moleküls im Gleichgewicht zueinander stehen, wird sich die Substanz an einer Grenzfläche anreichern und ausrichten, d.h. hydrophile Gruppen weisen beispielsweise in eine wässrige Phase und die hydrophoben Gruppen in Richtung anderer fester, flüssiger oder gasförmiger Phasen. Eine weitere Besonderheit von Tensiden ist die Bildung höherer Aggregate, den sogenannten Micellen. Bei diesen ordnen sich die Tensidmoleküle dergestalt an, dass die polaren Gruppen zum Beispiel eine Kugelschale bilden. Dies bewirkt, dass Stoffe wie Schmutzpartikel in einer wässrigen Lösung unter Ausbildung von Micellen löslich gemacht werden. Daher eignen sich Tenside insbesondere zur Reinigung von Oberflächen und als Zusatz in Waschmitteln.

Tenside, die einen hydrophoben und einen hydrophilen Block aufweisen, sind weit verbreitet. Ihre Neigung zur Schaumbildung macht sie aber für viele Anwendungen nicht oder nur bedingt brauchbar. Für Anwendungen, in denen eine starke Schaumbildung nicht erwünscht ist, wurden daher nichtionische Tenside entwickelt, die einen zweiten hydrophoben Block aufweisen, was das Schaumvolumen begrenzt.

Der zweite hydrophobe Block kann sich beispielsweise von einem Fettalkohol ableiten. Allerdings führt die Verwendung von Geschirrspülmitteln, die ein solches Tensid enthalten, insbesondere von Geschirrspülmitteln für Spülmaschinen, häufig dazu, dass auf dem damit gereinigten Geschirr Rückstände zurückbleiben (Belagsbildung; sogenanntes "spotting" im Falle der Bildung von punktuellen Belägen bzw. "filming" im Falle von filmartigen Belägen).

Der zweite hydrophobe Block kann sich alternativ von einer Fettsäure ableiten. Bei Geschirrspülmitteln, die solche Tenside enthalten, ist zwar das Problem der Belagsbildung nicht mehr so groß; allerdings sind diese Tenside aufgrund der Estergruppe hydrolyseempfindlich, was ihre Verwendbarkeit in alkalischen Formulierungen und bei höheren Temperaturen, insbesondere bei längeren Waschvorgängen, stark einschränkt.

Thioether von Alkoholalkoxylaten und deren oxidierte Form (d.h. die Sulfoxide und Sulfone) sind grundsätzlich bekannt; z.B. aus der US 3,627,845. Diese Schrift beschreibt die Verwendung solcher Verbindungen als biologisch wirksame Mittel, z.B. als Fungizide, Acaricide und Anthelmintica, und als oberflächenaktive Stoffe in agrochemischen Formulierungen und Beschichtungsmitteln. Eine Verwendung als Wasch- oder Reinigungsmittel ist nicht erwähnt.

DE-A-4406441 beschreibt endgruppenverschlossene schwefelhaltige Fettalkoholpolyglycolether, die am Schwefelatom eine C₁-C₄-Alkylgruppe tragen. Diese werden als oberflächenaktive Mittel, insbesondere in Allzweckreinigern und Geschirrspülmitteln, eingesetzt.

Aufgabe der vorliegenden Erfindung war es, Verbindungen bereitzustellen, die die Nachteile der Tenside des Standes der Technik nicht aufweisen. Insbesondere sollten die Verbindungen keine bzw. keine starke Neigung zur Schaumbildung haben; sie sollten weniger Rückstände, insbesondere spotting-Rückstände, auf damit gewaschenem Geschirr hinterlassen, und sie sollten nicht oder zumindest weniger hydrolyselabil sein als die Tenside auf Fettsäureester-Basis. Insbesondere sollten die Verbindungen aber einen möglichst hohen Schmelzpunkt haben, so dass sie auch in festen Wasch- und Reinigungsmitteln konfektionierbar sind.

Die Aufgabe wird gelöst durch die Verwendung von Verbindungen der Formel I

R-O-[-CH₂CH(R¹)-O-]-ₗ-[CH₂CH₂-O-]-ₘ-[-CH₂CH(R²)-O-]-ₙ-CH₂CH₂-S(O)ₓ-R' (I)

worin
R für C₈-C₂₄-Alkyl steht;
R' für C₁₀-C₁₄-Alkyl steht;
R¹ und R² unabhängig voneinander und unabhängig von ihrem jeweiligen Auftreten für C₁-C₅-Alkyl stehen;
m für eine Zahl von 25 bis 50 steht;
I und n unabhängig voneinander für eine Zahl von 0 bis 15 stehen; und
x für 0, 1 oder 2 steht;
in Wasch- oder Reinigungsmitteln, die unter Geschirrspülmitteln ausgewählt sind.

Außerdem betrifft die Erfindung Wasch- oder Reinigungsmittel, bei denen es sich um Geschirrspülmittel handelt, enthaltend wenigstens eine Verbindung der Formel I gemäß obiger Definition.

Im Rahmen der vorliegenden Erfindung steht C₁-C₅-Alkyl für einen linearen oder verzweigten Alkylrest mit 1 bis 5 Kohlenstoffatomen. Beispiele hierfür sind Methyl, Ethyl, Propyl, Isopropyl, n-Butyl, sec-Butyl, Isobutyl, tert-Butyl, Pentyl und Stellungsisomere davon.

C₆-C₁₈-Alkyl steht für einen linearen oder verzweigten Alkylrest mit 6 bis 18 Kohlenstoffatomen. Beispiele hierfür sind Hexyl, Heptyl, Octyl, 2-Ethylhexyl, Nonyl, Decyl, 2-Propylheptyl, Undecyl, Dodecyl, Tridecyl, Tetradecyl, Pentadecyl, Hexadecyl, Heptadecyl, Octadecyl und Stellungsisomere davon.

C₈-C₂₄-Alkyl steht für einen linearen oder verzweigten Alkylrest mit 8 bis 24 Kohlenstoffatomen. Beispiele hierfür sind Octyl, 2-Ethylhexyl, Nonyl, Decyl, 2-Propylheptyl, Undecyl, Dodecyl, Tridecyl, Tetradecyl, Pentadecyl, Hexadecyl, Heptadecyl, Octadecyl, Nonadecyl, Eicosyl, Henicosyl, Docosyl, Tricosyl, Tetracosyl und Stellungsisomere davon.

Verzweigtes C₈-C₂₄-Alkyl sind die Stellungsisomere von Octyl, wie 2-Ethylhexyl, die Stellungsisomere von n-Nonyl, die Stellungsisomere von n-Decyl, wie 2-Propylheptyl, die Stellungsisomere von n-Undecyl, die Stellungsisomere von n-Dodecyl, die Stellungsisomere von n-Tridecyl, die Stellungsisomere von n-Tetradecyl, die Stellungsisomere von n-Pentadecyl, die Stellungsisomere von n-Hexadecyl, die Stellungsisomere von n-Heptadecyl, die Stellungsisomere von n-Octadecyl, die Stellungsisomere von n-Nonadecyl, die Stellungsisomere von n-Eicosyl, die Stellungsisomere von n-Henicosyl, die Stellungsisomere von n-Docosyl, die Stellungsisomere von n-Tricosyl und die Stellungsisomere von n-Tetracosyl.

C₁₀-C₁₄-Alkyl steht für einen linearen oder verzweigten Alkylrest mit 10 bis 14 Kohlenstoffatomen. Beispiele hierfür sind Decyl, 2-Propylheptyl, Undecyl, Dodecyl, Tridecyl, Tetradecyl und Stellungsisomere davon.

Verzweigtes C₁₀-C₁₄-Alkyl sind die Stellungsisomere von n-Decyl, wie 2-Propylheptyl, die Stellungsisomere von n-Undecyl, die Stellungsisomere von n-Dodecyl, die Stellungsisomere von n-Tridecyl und die Stellungsisomere von n-Tetradecyl.

C₁₀-C₁₅-Alkyl steht für einen linearen oder verzweigten Alkylrest mit 10 bis 15 Kohlenstoffatomen. Beispiele hierfür sind Decyl, 2-Propylheptyl, Undecyl, Dodecyl, Tridecyl, Tetradecyl, Pentadecyl und Stellungsisomere davon.

Verzweigtes C₁₀-C₁₅-Alkyl sind die Stellungsisomere von n-Decyl, wie 2-Propylheptyl, die Stellungsisomere von n-Undecyl, die Stellungsisomere von n-Dodecyl, die Stellungsisomere von n-Tridecyl, die Stellungsisomere von n-Tetradecyl und die Stellungsisomere von n-Pentadecyl.

C₈-C₁₅-Alkyl steht für einen linearen oder verzweigten Alkylrest mit 8 bis 15 Kohlenstoffatomen. Beispiele hierfür sind die zuvor bei C₁₀-C₁₅-Alkyl genannten Reste sowie Octyl, 2-Ethylhexyl, Nonyl und Stellungsisomere davon.

Verzweigtes C₈-C₁₅-Alkyl sind die Stellungsisomere von Octyl, wie 2-Ethylhexyl, die Stellungsisomere von n-Nonyl, die Stellungsisomere von n-Decyl, wie 2-Propylheptyl, die Stellungsisomere von n-Undecyl, die Stellungsisomere von n-Dodecyl, die Stellungsisomere von n-Tridecyl, die Stellungsisomere von n-Tetradecyl und die Stellungsisomere von n-Pentadecyl.

C₁₂-Alkyl steht für Dodecyl und dessen Stellungsisomere.

Die nachfolgenden Äußerungen zu bevorzugten Ausführungsformen, insbesondere zu bevorzugten Ausführungsformen der Verbindungen I, ihrer Verwendung und der sie enthaltenden Mittel gelten sowohl allein für sich genommen als auch in jeder denkbaren Kombination miteinander. Die Ausführungen gelten, soweit nichts Gegenteiliges erwähnt wird, sowohl für die erfindungsgemäße Verwendung als auch für die erfindungsgemäßen Wasch- und Reinigungsmittel.

Bei den erfindungsgemäß zum Einsatz kommenden Verbindungen I kann es sich um chemisch reine Substanzen oder um Gemische verschiedener Verbindungen I handeln. In der Regel wird es sich aufgrund ihres Herstellungsverfahrens und der darin eingesetzten Edukte, die technische Produkte oder Produktgemische sein können, um Gemische verschiedener Verbindungen I handeln, die sich beispielsweise in der Bedeutung der Variablen R, R', l, m, n und/oder x unterscheiden.

In den Verbindungen I steht R vorzugsweise für C₈-C₁₅-Alkyl, besonders bevorzugt für C₁₀-C₁₅-Alkyl und speziell für C₁₀-C₁₄-Alkyl. In einer speziellen Ausführungsform ist der Alkylrest R verzweigt. Spezielle Beispiele für R sind 2-Propylheptyl, Tridecyl und dessen Stellungsisomere, wie Isotridecyl (d.h. verzweigte Tridecylreste und Gemische davon), n-Dodecyl (Lauryl), n-Tetradecyl (Myristyl) und Gemische davon.

R' steht für C₁₀-C₁₄-Alkyl und insbesondere für C₁₂-Alkyl (Dodecyl); speziell für n-Dodecyl.

R¹ und R² stehen unabhängig voneinander vorzugsweise für Methyl.

m steht für eine Zahl von 25 bis 50, bevorzugt von 25 bis 45 und insbesondere von 25 bis 40.

I und n steht unabhängig voneinander vorzugsweise für eine Zahl von 0 bis 5 und besonders bevorzugt für 0, 1, 2 oder 3. Insbesondere stehen I und n für 0.

Wenn wenigstens einer der Indizes I oder n nicht für 0 steht, so können die Ethylenoxy-Wiederholungseinheiten (-CH₂-CH₂-O-) und die davon verschiedenen Wiederholungseinheiten (-CH₂-CH(R¹)-O- und/oder (-CH₂-CH(R²)-O-) statistisch oder blockweise angeordnet sein. Vorzugsweise sind sie blockweise angeordnet; d.h. alle I gegebenenfalls vorhandenen Wiederholungseinheiten -CH₂-CH(R¹)-O- bilden einen Block, auf den der Ethylenoxy-Block (-CH₂-CH₂-O-)ₘ folgt, dem sich alle n gegebenenfalls vorhandenen Wiederholungseinheiten -CH₂-CH(R²)-O- als Block anschließen.

x steht vorzugsweise für 0 oder 1.

Die Verbindungen I zeichnen sich durch einen relativ hohen Schmelzpunkt aus. Vorzugsweise beträgt der Schmelzpunkt wenigstens 35 °C, z.B. 35 bis 50 °C, bevorzugt 35 bis 47 °C und insbesondere 35 bis 45 °C; besonders bevorzugt wenigstens 38 °C, z.B. 38 bis 50 °C, bevorzugt 38 bis 47 °C und insbesondere 38 bis 45 °C; und insbesondere wenigstens 40 °C, z.B. 40 bis 50 °C, bevorzugt 40 bis 47 °C und insbesondere 40 bis 45 °C.

Verfahren zur Herstellung von Verbindungen I sind grundsätzlich bekannt; z.B. aus der US 3,627,845. So kann für den Fall, dass I von 0 verschieden ist, ein Alkohol R-OH mit einem Epoxid und anschließend mit Ethylenoxid umgesetzt werden.

Das erhaltene Produkt wird dann für den Fall, dass n von 0 verschieden ist, mit einem Epoxid zur Reaktion gebracht. Dem schließt sich die Umsetzung mit einem Mercaptoethanol R'-S-CH₂CH₂-OH zur Verbindung I an. Wenn x für 1 oder 2 stehen soll, wird der erhaltene Thioether anschließend noch oxidiert.

Die Umsetzung mit den Epoxiden erfolgt vorzugsweise in wasserfreiem Medium unter Basenkatalyse. Vorzugsweise erfolgt die Umsetzung unter Inertgasatmosphäre, wie Stickstoff oder Argon. Vorzugsweise wird die Umsetzung in Substanz, d.h. ohne weitere Lösemittel, durchgeführt. Geeignete Basen sind beispielsweise anorganische Basen, wie Alkalimetallhydroxide, z.B. Lithium-, Natrium- oder Kaliumhydroxid, Erdalkalimetallhydroxide, z.B. Magnesium- oder Calciumhydroxid, Alkalimetallcarbonate, z.B. Lithium-, Natrium- oder Kaliumcarbonat, oder Erdalkalimetallcarbonate, z.B. Magnesium- oder Calciumcarbonat. Bevorzugt sind Natrium- und Kaliumhydroxid. Die Reaktionstemperatur beträgt vorzugsweise 50 bis 200 °C, besonders bevorzugt 100 bis 150 °C. Die Umsetzung erfolgt vorzugsweise unter erhöhtem Druck, z.B. bei 1,1 bis 10 bar oder 1,2 bis 5 bar, der durch das Inertgas und/oder das Epoxid (insbesondere Ethylenoxid) aufgebaut wird. In einer bevorzugten Ausführungsform wird vor Einführen des Epoxids ein Vordruck mit Inertgas, in der Regel Stickstoff, aufgebaut. Vorzugsweise liegt dieser Vordruck im Bereich von 1.1 bis 5 bar, besonders bevorzugt von 1.2 bis 3 bar und insbesondere von 1.2 bis 2 bar. Die Zugabe des Epoxids (insbesondere Ethylenoxid) führt dann in der Regel zu einer weiteren Druckerhöhung. Der Druck während der eigentlichen Reaktion liegt im Bereich von vorzugsweise 1.2 bis 10 bar, besonders bevorzugt von 2 bis 8 bar. Nach erfolgter Umsetzung kann das erhaltene Produktgemisch gewünschtenfalls neutralisiert werden.

Die Kondensation mit dem Mercaptoethanol erfolgt vorzugsweise unter saurer Katalyse. Geeignete Säuren sind beispielsweise p-Toluolsulfonsäure, Methansulfonsäure, Phosphorsäure und saure lonentauscher. Während der Umsetzung wird vorzugsweise das gebildete Reaktionswasser entfernt, z.B. durch azeotrope Destillation oder Strippen mit einem Inertgas. Soll das Reaktionswasser durch azeotrope Destillation entfernt werden, so wird die Kondensation vorteilhafterweise in einem Lösemittel durchgeführt, das mit Wasser ein Minimumazeotrop bildet, wie Toluol oder die Xylole. Nach erfolgter Umsetzung kann das erhaltene Produktgemisch gewünschtenfalls neutralisiert werden.

Die Oxidation des Schwefelatoms im erhaltenen Thioether zum Sulfoxid (x = 1) bzw. Sulfon (x = 2) kann mittels üblicher Oxidationsmittel, wie Wasserstoffperoxid, Braunstein, ein Permanganat, m-Chlorperbenzoesäure oder ein Perchlorat erfolgen. Ob die Oxidation bis zum Sulfoxid oder bis zum Sulfon verläuft, kann u.a. durch die Wahl des Oxidationsmittels, dessen Konzentration und durch die Reaktionstemperatur bestimmt werden.

Die Verbindungen I können in Form der bei ihrer Herstellung anfallenden Lösung erfindungsgemäß eingesetzt werden. Vorzugsweise werden sie jedoch mittels üblicher Verfahren isoliert und gewünschtenfalls gereinigt.

Beispiele für Geschirrspülmittel, die die Verbindungen I enthalten, umfassen Handgeschirrspülmittel oder Maschinengeschirrspülmittel (= Geschirrspülmittel für die Geschirrspülmaschine).

Erfindungsgemäß werden die Verbindungen I in Geschirrspülmitteln eingesetzt. Besonders bevorzugt werden sie in Maschinengeschirrspülmitteln eingesetzt. Bevorzugt sind hierunter Geschirrspülmittel, insbesondere Maschinengeschirrspülmittel, mit Klarspülfunktion.

Bevorzugt sind die Wasch- und Reinigungsmittel, die die Verbindungen I enthalten, bei Raumtemperatur (20 °C) fest.

Bei den festen Wasch- und Reinigungsmitteln kann es sich um pulverförmige oder tablettenförmige Produkte ("Tabs") handeln. Vorzugsweise handelt es sich um tablettenförmige Produkte ("Tabs"), d.h. um tablettenförmige Geschirrspülmittel, insbesondere um tablettenförmige Maschinengeschirrspülmittel.

Bei tablettenförmigen Geschirrspülmitteln kann es sich um einfache Tabs oder auch um sogenannte "2 in 1"-, "3 in 1"-, "5 in 1"-, "7 in 1"-Produkte und dergleichen (multifunktionelle Produkte; allgemein gesprochen "x in 1"-Produkte mit x = ganze Zahl) handeln. Näheres zu diesen Formulierungen findet sich in Hermann G. Hauthal, G. Wagner (Hrsg.), Reinigungs- und Pflegemittel im Haushalt, Verlag für chemische Industrie, H. Ziolkowsky GmbH, Augsburg 2003, Kapitel 4.2, Seiten 161-184. "2 in 1"-Produkte enthalten neben den üblichen Bestandteilen von Maschinengeschirrspülmitteln zusätzlich einen Klarspüler. "3 in 1"-Produkte enthalten außerdem einen Wasserenthärter. "5 in 1"-Produkte enthalten in der Regel außerdem ein Glasschutzmittel und ein Spülkraftverstärkungsmittel. "7 in 1"-Produkte enthalten außerdem ein Edelstahlglanzmittel und ein Entkrustungsmittel.

Vorzugsweise werden die Verbindungen I in tablettenförmigen multifunktionellen Maschinengeschirrspülmitteln eingesetzt, wo sie die üblichen Klarspüler ganz oder teilweise ersetzen.

Die Verbindungen I haben sowohl eine Wirkung als Tensid als auch als Klarspülmittel. Daher betrifft die Erfindung auch die Verwendung der Verbindungen I als Tensid und/oder als Klarspülmittel. Insbesondere betrifft die Erfindung die Verwendung der Verbindungen I als Tensid mit Klarspüleffekt bzw. als Klarspültensid.

Die erfindungsgemäß verwendeten Verbindungen I zeichnen sich insbesondere durch eine hervorragende belagsinhibierende Wirkung beim Einsatz im Klarspülgang des maschinellen Geschirrspülers aus. Sie wirken dabei sowohl gegenüber anorganischen als auch gegenüber organischen Belägen inhibierend. Bei den anorganischen Belägen handelt es sich insbesondere um Calcium- und Magnesiumphosphat, -carbonat, -silikat und/oder -phosphonat, die aus den im Wasser enthaltenen Calcium und Magnesiumsalzen und den in üblichen Geschirrspülmitteln enthaltenen Buildern entstehen. Bei den organischen Belägen handelt es sich insbesondere um Schmutzbestandteile aus der Spülflotte, wie z.B. Eiweiß-, Stärke- und Fettbeläge. Die erfindungsgemäß verwendeten Verbindungen I sind auch gegenüber sogenannten Carry-Over-Belägen wirksam, die aus der Restwassermenge im Sumpf der Spülmaschine stammen und u. a. Geschirrspülmittelreste und eventuell auch noch Schmutzreste aus dem vorhergehenden Waschgang der Geschirrspülmaschine enthalten.

Ein weiterer Gegenstand der Erfindung sind Wasch- oder Reinigungsmittel, bei denen es sich um Geschirrspülmittel handelt, die wenigstens eine Verbindung der Formel I enthalten. Bezüglich geeigneter Wasch- oder Reinigungsmittel wird auf die obigen Ausführungen verwiesen.

Erfindungsgemäß handelt es sich bei den Wasch- und Reinigungsmitteln um Geschirrspülmittel, worunter Maschinengeschirrspülmittel bevorzugt sind. Insbesondere handelt es sich um Geschirrspülmittel, insbesondere Maschinengeschirrspülmittel, mit Klarspülfunktion.

Das erfindungsgemäße Wasch- und Reinigungsmittel ist bei Raumtemperatur (20 °C) vorzugsweise fest. Bezüglich geeigneter und bevorzugter fester Wasch- und Reinigungsmittel wird auf die vorstehenden Ausführungen verwiesen. Insbesondere sind die erfindungsgemäßen Wasch- und Reinigungsmittel tablettenförmige multifunktionelle Maschinengeschirrspülmittel. In diesen können die Verbindungen I im Klarspülkern enthalten sein; bevorzugt sind sie jedoch als Feststoff im tablettenförmigen Geschirrspülmittel enthalten.

Das erfindungsgemäße Geschirrspülmittel umfasst vorzugsweise folgende Bestandteile:
a) wenigstens eine Verbindung der Formel I;
b) wenigstens einen Builder (auch als Sequestrierungsmittel, Gerüststoff, Komplexbildner, Chelator, Chelatisierungsmittel oder Enthärter bezeichnet);
c) gegebenenfalls wenigstens ein Enzym; und
d) gegebenenfalls wenigstens ein Bleichmittel; und
e) gegebenenfalls wenigstens einen weiteren Zusatzstoff, der vorzugsweise ausgewählt ist unter Tensiden, die von a) verschieden sind, Basen, Korrosionsinhibitoren, Entschäumern, Farbstoffen, Duftstoffen, Füllstoffen, Tablettierhilfsmitteln, Desintegrationsmiteln, Verdickern, Löslichkeitsvermittlern, organischen Lösemitteln und Wasser.

Vorzugsweise sind diese Bestandteile in folgenden Mengenverhältnissen im erfindungsgemäßen Geschirrspülmittel enthalten:
a) wenigstens eine Verbindung der Formel I: von 0,1 bis 20 Gew.-%;
b) wenigstens ein Builder: von 5 bis 80 Gew.-%;
c) wenigstens ein Enzym: von 0 bis 8 Gew.-%;
d) wenigstens ein Bleichmittel: von 0 bis 30 Gew.-%; und
e) wenigstens ein weiterer Zusatzstoff: von 0 bis 50 Gew.-%.

Die Gew.-%-Angaben beziehen sich dabei auf das Gesamtgewicht des Geschirrspülmittels. Die Gewichtsmengen von a) bis e) ergänzen sich zu 100 Gew.-%.

Besonders bevorzugt umfasst das erfindungsgemäße Geschirrspülmittel wenigstens ein Enzym.

Besonders bevorzugt sind die oben genannten Bestandteile in folgenden Mengenverhältnissen im erfindungsgemäßen Geschirrspülmittel enthalten:
a) wenigstens eine Verbindung der Formel I: von 0,1 bis 10 Gew.-%;
b) wenigstens ein Builder: von 20 bis 80 Gew.-%;
c) wenigstens ein Enzym: von 0,1 bis 6 Gew.-%;
d) wenigstens ein Bleichmittel: von 0 bis 30 Gew.-%; und
e) wenigstens ein weiterer Zusatzstoff: von 0 bis 50 Gew.-%.

Die Gew.-%-Angaben beziehen sich dabei auf das Gesamtgewicht des Geschirrspülmittels. Die Gewichtsmengen von a) bis e) ergänzen sich zu 100 Gew.-%.

Stärker bevorzugt umfasst das erfindungsgemäße Geschirrspülmittel außerdem wenigstens ein Bleichmittel.

Stärker bevorzugt sind die oben genannten Bestandteile in folgenden Mengenverhältnissen im erfindungsgemäßen Geschirrspülmittel enthalten:
a) wenigstens eine Verbindung der Formel I: von 0,1 bis 10 Gew.-%;
b) wenigstens ein Builder: von 20 bis 80 Gew.-%;
c) wenigstens ein Enzym: von 0,1 bis 6 Gew.-%;
d) wenigstens ein Bleichmittel: von 5 bis 25 Gew.-%; und
e) wenigstens ein weiterer Zusatzstoff: von 0 bis 50 Gew.-%.

Die Gew.-%-Angaben beziehen sich dabei auf das Gesamtgewicht des Geschirrspülmittels. Die Gewichtsmengen von a) bis e) ergänzen sich zu 100 Gew.-%.

Bezüglich geeigneter und bevorzugter Verbindungen I wird auf die vorstehenden Ausführungen verwiesen.

Builder, die teilweise auch als Sequestrierungsmittel, Gerüststoff, Komplexbildner, Chelator, Chelatisierungsmittel oder Enthärter bezeichnet werden, binden Erdalkalimetalle und andere wasserlösliche Metallsalze, ohne zu präzipitieren. Sie helfen Schmutz aufzubrechen, dispergieren Schmutzteilen, helfen Schmutz abzulösen und haben teilweise eine eigene Waschwirkung. Außerdem halten sie, wenn sie fest sind und in pulverförmigen Formulierungen eingesetzt werden, das Pulver rieselfähig.

Geeignete Builder können sowohl organischer als auch anorganischer Natur sein. Beispiele sind Alumosilikate, Carbonate, Phosphate und Polyphosphate, Polycarbonsäuren, Polycarboxylate, Hydroxycarbonsäuren, Phosphonsäuren, z.B. Hydroxyalkylphosphonsäuren, Phosphonate, Aminopolycarbonsäuren und deren Salze und polymere carbonsäuregruppenhaltige Verbindungen und deren Salze.

Geeignete anorganische Builder sind beispielsweise kristalline oder amorphe Alumosilikate mit ionenaustauschenden Eigenschaften, wie Zeolithe. Verschiedene Typen von Zeolithen sind geeignet, insbesondere Zeolithe A, X, B, P, MAP und HS in ihrer Na-Form oder in Formen, in denen Na teilweise gegen andere Kationen wie Li, K, Ca, Mg oder Ammonium ausgetauscht ist. Geeignete Zeolithe sind beispielsweise in der US-A-4604224 beschrieben. Als Builder geeignete kristalline Silikate sind beispielsweise Disilikate oder Schichtsilikate, z.B. 5-Na₂Si₂O₅ oder B-Na₂Si₂O₅ (SKS 6 bzw. SKS 7). Die Silikate können in Form ihrer Alkalimetall-, Erdalkalimetall- oder Ammoniumsalze eingesetzt werden, vorzugsweise als Na-, Li- und Mg-Silikate. Amorphe Silikate wie beispielsweise Natriummetasilikat, welches eine polymere Struktur aufweist, oder amorphes Disilikat (Britesil® H 20 Hersteller: Akzo) sind ebenfalls verwendbar. Bevorzugt ist hierunter Natriumdisilikat.

Geeignete anorganische Buildersubstanzen auf Carbonat-Basis sind Carbonate und Hydrogencarbonate. Diese können in Form ihrer Alkalimetall-, Erdalkalimetall- oder Ammoniumsalze eingesetzt werden. Vorzugsweise werden Na-, Li- und Mg-Carbonate bzw. -Hydrogencarbonate, insbesondere Natriumcarbonat und/oder Natriumhydrogencarbonat, eingesetzt.

Übliche, als anorganische Builder eingesetzte Phosphate sind Alkalimetallorthophosphate und/oder-polyphosphate wie z.B. Pentanatriumtriphosphat.

Geeignete organische Builder sind beispielsweise C₄-C₃₀-Di-, -Tri- und -Tetracarbonsäuren, wie z.B. Bernsteinsäure, Propantricarbonsäure, Butantetracarbonsäure, Cyclopentantetracarbonsäure und Alkyl- und Alkenylbernsteinsäuren mit C₂-C₂₀-Alkyl- bzw. -Alkenyl-Resten.

Geeignete organische Builder sind weiterhin Hydroxycarbonsäuren und Polyhydroxycarbonsäuren (Zuckersäuren). Dazu zählen C₄-C₂₀-Hydroxycarbonsäuren wie z.B. Äpfelsäure, Weinsäure, Gluconsäure, Schleimsäure, Milchsäure, Glutarsäure, Citronensäure, Tartronsäure, Glucoheptonsäure, Lactobionsäure und Saccharosemono-, - di- und -tricarbonsäure. Bevorzugt ist hierunter Citronensäure und ihre Salze.

Geeignete organische Builder sind weiterhin Phosphonsäuren, wie z.B. Hydroxyalkylphosphonsäuren, Aminophosphonsäuren und die Salze davon. Dazu zählen z.B. Phosphonobutantricarbonsäure, Aminotris-methylenphosphonsäure, Ethylendiamintetraethylenphosphonsäure, Hexamethylendiamintetramethylenphosphonsäure, Diethylentriamin-pentamethylenphosphonsäure, Morpholino-methandiphosphonsäure, 1-Hydroxy-C₁- bis C₁₀-alkyl-1,1-diphosphonsäuren wie 1-Hydroxyethan-1,1-diphosphonsäure. Bevorzugt ist hierunter 1-Hydroxyethan-1,1-diphosphonsäure und deren Salze.

Geeignete organische Builder sind weiterhin Aminopolycarbonsäuren, wie Nitrilotriessigsäure (NTA), Nitrilomonoessigdipropionsäure, Nitrilotripropionsäure, β-Alanindiessigsäure (β-ADA), Ethylendiamintetraessigsäure (EDTA), Diethylentriaminpentaessigsäure, 1,3-Propylendiamintetraessigsäure, 1,2-Propylendiamintetraessigsäure, N-(Alkyl)-ethylendiamintriessigsäure, N-(Hydroxyalkyl)-ethylendiamintriessigsäure, Ethylendiamintriessigsäure, Cyclohexylen-1,2-diamintetraessigsäure, Iminodibernsteinsäure, Ethylendiamindibernsteinsäure, Serindiessigsäure, Isoserindiessigsäure, L-Asparagindiessigsäure, L-Glutamindiessigsäure, Methylglycindiessigsäure (MGDA) und die Salze der zuvorgenannten Aminopolycarbonsäuren. Bevorzugt sind hierunter L-Glutamindiessigsäure, Methylglycindiessigsäure und deren Salze.

Geeignete organische Builder sind weiterhin polymere carbonsäuregruppenhaltige Verbindungen, wie Acrylsäure-Homopolymere. Diese weisen vorzugsweise ein zahlenmittleres Molekulargewicht im Bereich von 800 bis 70000 g/mol, besonders bevorzugt von 900 bis 50000 g/mol, insbesondere von 1000 bis 20000 g/mol, speziell 1000 bis 10000 g/mol, auf. Der Begriff Acrylsäure-Homopolymer umfasst dabei auch Polymere, in denen die Carbonsäuregruppen teilweise oder vollständig neutralisiert vorliegen. Dazu zählen Acrylsäure-Homopolymere, in denen die Carbonsäuregruppen teilweise oder vollständig in Form von Alkalimetallsalzen oder Ammoniumsalzen vorliegen. Bevorzugt sind Acrylsäure-Homopolymere, in denen die Carbonsäuregruppen protoniert sind oder in denen die Carbonsäuregruppen teilweise oder vollständig in Form von Natriumsalzen vorliegen.

Geeignete polymere carbonsäuregruppenhaltige Verbindungen sind auch Oligomaleinsäuren, wie sie beispielsweise in EP-A 451 508 und EP-A 396 303 beschrieben sind.

Geeignete polymere carbonsäuregruppenhaltige Verbindungen sind auch Terpolymere ungesättigter C₄-C₈-Dicarbonsäuren, wobei als Comonomere monoethylenisch ungesättigte Monomere aus der unten angegebenen Gruppe (i) in Mengen von bis zu 95 Gew.-%, aus der Gruppe (ii) in Mengen von bis zu 60 Gew.-% und aus der Gruppe (iii) in Mengen von bis zu 20 Gew.-% einpolymerisiert sein können. Als ungesättigte C₄-C₈-Dicarbonsäuren sind hierbei beispielsweise Maleinsäure, Fumarsäure, Itaconsäure und Citraconsäure geeignet. Bevorzugt wird Maleinsäure. Die Gruppe (i) umfasst monoethylenisch ungesättigte C₃-C₈-Monocarbonsäuren wie z.B. Acrylsäure, Methacrylsäure, Crotonsäure und Vinylessigsäure. Bevorzugt werden aus der Gruppe (i) Acrylsäure und Methacrylsäure eingesetzt. Die Gruppe (ii) umfasst monoethylenisch ungesättigte C₂-C₂₂-Olefine, Vinylalkylether mit C₁-C₈-Alkylgruppen, Styrol, Vinylester von C₁-C₈-Carbonsäuren, (Meth)acrylamid und Vinylpyrrolidon. Bevorzugt werden aus der Gruppe (ii) C₂-C₆-Olefine, Vinylalkylether mit C₁-C₄-Alkylgruppen, Vinylacetat und Vinylpropionat eingesetzt. Falls die Polymeren der Gruppe (ii) Vinylester einpolymerisiert enthalten, können diese auch teilweise oder vollständig zu Vinylalkohol-Struktureinheiten hydrolysiert vorliegen. Geeignete Co- und Terpolymere sind beispielsweise aus US-A 3887806 sowie DE-A 4313909 bekannt. Die Gruppe (iii) umfasst (Meth)acrylester von C₁-C₈-Alkoholen, (Meth)acrylnitril, (Meth)acrylamide von C₁-C₈-Aminen, N-Vinylformamid und N-Vinylimidazol.

Geeignete polymere carbonsäuregruppenhaltige Verbindungen sind auch Homopolymere der monoethylenisch ungesättigten C₃-C₈-Monocarbonsäuren wie z.B. Acrylsäure, Methacrylsäure, Crotonsäure und Vinylessigsäure, insbesondere der Acrylsäure und Methacrylsäure, Copolymere von Dicarbonsäuren, wie z.B. Copolymere von Maleinsäure und Acrylsäure im Gewichtsverhältnis 10:90 bis 95:5, besonders bevorzugt solche im Gewichtsverhältnis 30:70 bis 90:10 mit Molmassen von 1000 bis 150000; Terpolymere aus Maleinsäure, Acrylsäure und einem Vinylester einer C₁-C₃- Carbonsäure im Gewichtsverhältnis 10 (Maleinsäure) :90 (Acrylsäure + Vinylester) bis 95 (Maleinsäure) :10 (Acrylsäure + Vinylester), wobei das Gew.-Verhältnis von Acrylsäure zum Vinylester im Bereich von 30:70 bis 70:30 variieren kann; Copolymere von Maleinsäure mit C₂-C₈-Olefinen im Molverhältnis 40:60 bis 80:20, wobei Copolymere von Maleinsäure mit Ethylen, Propylen oder Isobuten im Molverhältnis 50:50 besonders bevorzugt sind.

Geeignete polymere carbonsäuregruppenhaltige Verbindungen sind weiterhin Copolymere von 50 bis 98 Gew.-% ethylenisch ungesättigter schwacher Carbonsäuren mit 2 bis 50 Gew.-% ethylenisch ungesättigter Sulfonsäuren, wie sie beispielsweise in der EP-A-0877002 beschrieben sind. Geeignete schwache ethylenisch ungesättigte Carbonsäuren sind insbesondere C₃-C₆-Monocarbonsäuren, wie Acrylsäure und Methacrylsäure. Geeignete ethylenisch ungesättigte Sulfonsäuren sind 2-Acetylamidomethyl-1-propansulfonsäure, 2-Methacrylsäureamido-2-methyl-1-propansulfonsäure, 2-Methacrylamindo-2-hydroxypropansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen-1-sulfonsäure, Styrolsulfonsäure, Vinylsulfonsäure, 3-Sulfopropylacrylat, 3-Sulfopropylmethacrylat, Sulfomethylacrylamid, Sulfomethylmethacrylamid und Salze dieser Säuren. Die Copolymere können weiterhin 0 bis 30 Gew.-% ethylenisch ungesättigter C₄-C₈-Dicarbonsäuren, wie Maleinsäure, sowie 0 bis 30 Gew.-% wenigstens eines Monomers, das mit den zuvor genannten Monomeren copolymerisierbar ist, einpolymerisiert enthalten. Bei letzterem handelt es sich beispielsweise um C₁-C₄-Alkylester von (Meth)Acrylsäure, C₁-C₄-Hydroxyalkylester von (Meth)Acrylsäure, Acrylamid, Alkyl-substituiertes Acrylamid, N,N-Dialkyl-substituiertes Acrylamid, Vinylphosphonsäure, Vinylacetat, Allylalkohole, sulfonierte Allylalkohole, Styrol und andere Vinylaromaten, Acrylonitril, N-Vinylpyrrolidon, N-Vinylformamid, N-Vinylimidazol oder N-Vinylpyridin. Das gewichtsmittlere Molekulargewicht dieser Copolymere liegt im Bereich von 3000 bis 50000. Besonders geeignet sind Copolymere mit etwa 77 Gew.-% wenigstens einer ethylenisch ungesättigten C₃-C₆-Monocarbonsäure und etwa 23 Gew.-% wenigstens einer ethylenisch ungesättigten Sulfonsäure.

Pfropfpolymere ungesättigter Carbonsäuren auf niedermolekulare Kohlenhydrate oder hydrierte Kohlenhydrate, vgl. US-A 5227446, DE-A 4415623 und DE-A 4313909, eignen sich ebenfalls. Geeignete ungesättigte Carbonsäuren sind hierbei beispielsweise Maleinsäure, Fumarsäure, Itaconsäure, Citraconsäure, Acrylsäure, Methacrylsäure, Crotonsäure und Vinylessigsäure sowie Mischungen aus Acrylsäure und Maleinsäure, die in Mengen von 40 bis 95 Gew.-%, bezogen auf die zu pfropfende Komponente, aufgepfropft werden. Zur Modifizierung können zusätzlich bis zu 30 Gew.-%, bezogen auf die zu pfropfende Komponente, weitere monoethylenisch ungesättigte Monomere einpolymerisiert vorliegen. Geeignete modifizierende Monomere sind die oben genannten Monomere der Gruppen (ii) und (iii). Als Pfropfgrundlage sind abgebaute Polysaccharide wie z.B. sauer oder enzymatisch abgebaute Stärken, Inuline oder Zellulose, Eiweisshydrolysate und reduzierte (hydrierte oder hydrierend aminierte) abgebaute Polysaccharide wie z.B. Mannit, Sorbit, Aminosorbit und N-Alkylglucamin geeignet sowie auch Polyalkylenglykole mit Molmassen mit bis zu M_{w} = 5000 wie z. B. Polyethylenglykole, Ethylenoxid/Propylenoxidbzw. Ethylenoxid/Butylenoxid bzw. Ethylenoxid/Propylenoxid/Butylenoxid-Blockcopolymere und alkoxylierte ein- oder mehrwertige C₁-C₂₂-Alkohole.(vgl. US-A-5756456).

Ebenfalls geeignet sind Polyglyoxylsäuren, wie sie beispielsweise in EP-B-001004, US-A-5399286, DE-A-4106355 und EP-A-656914 beschrieben sind. Die Endgruppen der Polyglyoxylsäuren können unterschiedliche Strukturen aufweisen.

Weiterhin sind Polyamidocarbonsäuren und modifizierte Polyamidocarbonsäuren geeignet; diese sind beispielsweise aus EP-A-454126, EP-B-511037, WO-A94/01486 und EP-A-581452 bekannt.

Auch Polyasparaginsäuren oder Cokondensate der Asparaginsäure mit weiteren Aminosäuren, C₄-C₂₅-Mono- oder -Dicarbonsäuren und/oder C₄-C₂₅-Mono- oder - Diaminen können als polymere carbonsäuregruppenhaltige Verbindungen eingesetzt werden. Besonders bevorzugt werden in phosphorhaltigen Säuren hergestellte, mit C₆-C₂₂-Mono- oder -Dicarbonsäuren bzw. mit C₆-C₂₂-Mono- oder -Diaminen modifizierte Polyasparaginsäuren eingesetzt.

Unter den polymeren carbonsäuregruppenhaltigen Verbindungen sind Polyacrylsäuren auch in teilweise oder vollständig neutralisierter Form, bevorzugt.

Als organische Builder eignen sich weiterhin Iminodibernsteinsäure, Oxydibernsteinsäure, Aminopolycarboxylate, Alkylpolyaminocarboxylate, Aminopolyalkylenphosphonate, Polyglutamate, hydrophob modifizierte Citronensäure wie z.B. Agaricinsäure, Poly-[alpha]-hydroxyacrylsäure, N-Acylethylendiamintriacetate wie Lauroylethylendiamintriacetat und Alkylamide der Ethylendiamintetraessigsäure wie EDTA-Talgamid.

Weiterhin können auch oxidierte Stärken als organische Builder verwendet werden.

Bevorzugt wird als Komponente b) ein Gemisch verschiedener Builder eingesetzt.

Bevorzugt enthält das Gemisch verschiedener Builder wenigstens zwei der folgenden Bestandteile: wenigstens ein Carbonat (z.B. Natriumcarbonat), wenigstens ein Silikat (z.B. Natriumdisilkat), wenigstens eine polymere carbonsäuregruppenhaltige Verbindung oder wenigstens eine polymere carbonsäuregruppenhaltige Verbindung, in der die Carbonsäuregruppen teilweise oder vollständig neutralisiert vorliegen (z.B. Polyacrylsäure), wenigstens eine (Poly)Hydroxycarbonsäure oder ein Salz davon (z.B. Citronensäure oder ein Citrat), wenigstens eine Aminopolycarbonsäure oder ein Salz davon (z.B. Methylglycindiessigsäure oder ein Salz davon, z.B. ein Natriumsalz davon), wenigstens eine Phosphonsäure (z.B. 1-Hydroxyethan1-(1,1-diphosphonsäure); HEDP), wenigstens ein Phosphat. Besonders bevorzugt enthält das Gemisch wenigstens ein Carbonat, wenigstens ein Silikat und wenigstens eine polymere gegebenenfalls (teil)neutralisierte carbonsäuregruppenhaltige Verbindung sowie optional wenigstens einen der folgenden Bestandteile: wenigstens eine (Poly)Hydroxycarbonsäure oder ein Salz davon, wenigstens eine Phosphonsäure, wenigstens ein Phosphat. Speziell enthält das Gemisch wenigstens ein Carbonat, wenigstens ein Silikat, wenigstens eine polymere gegebenenfalls (teil)neutralisierte carbonsäuregruppenhaltige Verbindung, wenigstens eine (Poly)Hydroxycarbonsäure oder ein Salz davon und wenigstens eine Phosphonsäure, sowie optional wenigstens ein Phosphat.

In einem solchen Gemisch sind die Bestandteile vorzugsweise in folgenden Mengen enthalten:
b1) wenigstens ein Carbonat: 10 bis 50 Gew.-%;
b2) wenigstens ein Silikat: 1 bis 10 Gew.-%;
b3) wenigstens eine polymere gegebenenfalls (teil)neutralisierte carbonsäuregruppenhaltige Verbindung: 5 bis 20 Gew.-%;
b4) wenigstens eine (Poly)Hydroxycarbonsäure oder ein Salz davon: 0 bis 50 Gew.-%;
b5) wenigstens eine Aminopolycarbonsäure oder ein Salz davon: 0 bis 60 Gew.-%;
b6) wenigstens eine Phosphonsäure: 0,2 bis 1 Gew.-%;
b7) wenigstens ein Phosphat: 0 bis 60 Gew.-%.

Die Gew.-%-Angaben beziehen sich dabei auf das Gesamtgewicht des Builders. Die Gewichtsmengen von b1) bis b7) ergänzen sich zu 100 Gew.-%.

Die Enzyme sind vorzugsweise ausgewählt unter Hydrolasen, wie Proteasen, Esterasen, Glucosidasen, Lipasen, Amylasen, Cellulasen, Mannanasen, anderen Glykosylhydrolasen und Gemischen der zuvor genannten Enzyme. Alle diese Hydrolasen tragen zur Schmutzauflösung und -entfernung von protein-, fett- oder stärkehaltigen Verschmutzungen bei. Zur Bleiche können auch Oxireduktasen eingesetzt werden. Besonders gut geeignet sind aus Bakterienstämmen oder Pilzen wie Bacillus subtilis, Bacillus licheniformis, Streptomyceus griseus und Humicola insolens gewonnene enzymatische Wirkstoffe.

Geeignete Hydrolasen sind z.B. α-Glucosidasen (EC-Nummer 3.2.1.20), Proteasen (Ovozyme® (von Novozymes); EC-Nummer 3.2.1.20), Amylasen [Purastar® (von Genencor), Termamyl® (von Novozymes), Stainzyme® (von Novozymes), Duramyl® (von Novozymes)], Mannanasen [Purabrite® (von Genencor), Mannastar® (von Genencor), Mannaway® (von Novozymes)] und Cellulasen [Carezyme® (von Novozymes), Celluzyme® (von Novozymes), Endolase, Puradax® (von Genencor)]. Zu den geeigneten Amylasen zählen insbesondere α-Amylasen (EC-Nummer 3.2.1.1), Iso-Amylasen, Pullulanasen und Pektinasen. Als Cellulasen werden vorzugsweise Cellobiohydrolasen, Endoglucanasen und β-Glucosidasen, die auch Cellobiasen genannt werden, bzw. Mischungen aus diesen eingesetzt. Da sich verschiedene Cellulase-Typen durch ihre CMCase- und Avicelase-Aktivitäten unterscheiden, können durch gezielte Mischungen der Cellulasen die gewünschten Aktivitäten eingestellt werden.

Geeignete Lipasen sind Esterasen, wie Lipex und Lipolase. Beispiele für lipolytisch wirkende Enzyme sind die bekannten Cutinasen.

Auch Peroxidasen oder Oxidasen haben sich in einigen Fällen als geeignet erwiesen.

Vorzugsweise enthält das erfindungsgemäße Geschirrspülmittel wenigstens eine Protease und/oder Amylase.

Vorzugsweise enthält das erfindungsgemäße Geschirrspülmittel eine Enzymmischung. Bevorzugt sind beispielsweise Enzymmischungen, die folgende Enzyme enthalten oder aus ihnen bestehen:
- Protease und Amylase,
- Protease und Lipase (bzw. lipolytisch wirkenden Enzymen),
- Protease und Cellulase,
- Amylase, Cellulase und Lipase (bzw. lipolytisch wirkenden Enzymen),
- Protease, Amylase und Lipase (bzw. lipolytisch wirkenden Enzymen)
- Protease, Lipase (bzw. lipolytisch wirkenden Enzymen) und Cellulase.

Besonders bevorzugt sind Protease und/oder Amylase-haltige Mischungen. Bevorzugt als Proteasen in den zuvor genannten Mischungen sind Proteasen vom Subtilisin-Typ (Savinase, etc.; EC-Nummer 3.4.21.62).

Die Enzyme können an Trägerstoffe adsorbiert sein, um sie gegen vorzeitige Zersetzung zu schützen.

Gegebenenfalls kann das erfindungsgemäße Wasch- und Reinigungsmittel noch Enzymstabilisatoren, z.B. Calciumpropionat, Natriumformiat oder Borsäuren oder deren Salze, und/oder Oxidationsverhinderer enthalten.

Bei den Bleichmitteln d) handelt es sich vorzugsweise um Bleichsysteme, die neben Bleichmitteln gegebenenfalls noch Bleichaktivatoren, Bleichkatalysatoren und/oder Bleichstabilisatoren enthalten.

Geeignete Bleichmittel sind beispielsweise Percarbonsäuren, z.B. Diperoxododecandicarbonsäure, Phthalimidopercapronsäure oder Monoperoxophthalsäure oder-terephthalsäure, Salze der Percarbonsäuren, z.B. Natriumpercarbonat, Addukte von Wasserstoffperoxid an anorganische Salze, z.B. Natriumperborat-Monohydrat, Natriumperborat-Tetrahydrat, Natriumcarbonat-Perhydrat oder Natriumphosphat-Perhydrat, Addukte von Wasserstoffperoxid an organische Verbindungen, z.B. Harnstoff-Perhydrat, oder von anorganischen Peroxosalzen, z.B. Alkalimetallpersulfaten, oder -peroxodisulfaten.

Als Bleichaktivatoren eignen sich beispielsweise polyacylierte Zucker, z.B. Pentaacetylglucose; Acyloxybenzolsulfonsäuren und deren Alkali- und Erdalkaiimetallsalze, z.B. Natrium-p-nonanoyloxybenzolsulfonat oder Natrium-p-benzoyloxybenzol sulfonat;
- N,N-diacylierte und N,N,N',N'-tetraacylierte Amine, z.B. N,N,N',N'-Tetraacetylmethylendiamin und -ethylendiamin (TAED), N,N-Diacetylanilin, N,N-Diacetyl-ptoluidin oder 1,3-diacylierte Hydantoine wie 1,3-Diacetyl-5,5-dimethylhydantoin; N-Alkyl-N-sulfonylcarbonamide, z.B. N-Methyl-N-mesylacetamid oder N-MethylN-mesylbenzamid; N-acylierte cyclische Hydrazide, acylierte Triazole oder Urazole, z.B. Monoacetylmaleinsäurehydrazid; O,N,N-trisubstituierte Hydroxylamine, z.B. O-Benzoyl-N,N-succinylhydroxylamin, O-Acetyl-N,N-succinylhydroxylamin oder O,N,N-Triacetylhydroxylamin; N,N'-Diacylsulfurylamide, z.B. N,N'-Dimethyl-N,N'-diacetylsulfurylamid oder N,N'-Diethyl-N,N'-dipropionylsulfurylamid; acylierte Lactame wie beispielsweise Acetylcaprolactam, Octanoylcaprolactam, Benzoylcaprolactam oder Carbonylbiscaprolactam; Anthranilderivate wie z.B. 2-Methylanthranil oder 2-Phenylanthranil; Triacylcyanurate, z.B. Triacetylcyanurat oder Tribenzoylcyanurat; O-ximester und Bisoximester wie z.B. O-Acetylacetonoxim oder Bisisopropyliminocarbonat; Carbonsäureanhydride, z.B. Essigsäureanhydrid, Benzoesäureanhydrid, m-Chlorbenzoesäureanhydrid oder Phthalsäureanhydrid; Enolester wie z.B. Isopropenylacetat; 1,3-Diacyl-4,5-diacyloxy-imidazoline, z.B. 1,3-Diacetyl-4,5-diacetoxyimidazolin; Tetraacetylglycoluril und Tetrapropionylglycoluril; diacylierte 2,5-Diketopiperazine, z.B. 1,4-Diacetyl-2,5-diketopiperazin; ammoniumsubstituierte Nitrile wie z.B. N-Methylmorpholiniumacetonitrilmethylsulfat; Acylierungsprodukte von Propylendiharnstoff und 2,2-Dimethyl-propylendihamstoff, z.B. Tetraacetylpropylendihamstoff; α-Acyloxypolyacylmalonamide, z.B. α-Acetoxy-N,N'-diacetylmalonamid; Diacyldioxohexahydro-1,3,5-triazine, z.B. 1,5-Diacetyl-2,4-dioxohexahydro1,3,5-triazin; Benz-(4H)1,3-oxazin-4-one mit Alkylresten, z.B. Methyl, oder aromatischen Resten z.B. Phenyl, in der 2-Position.

Ein Bleichsystem aus Bleichmitteln und Bleichaktivatoren kann gegebenenfalls noch Bleichkatalysatoren enthalten. Geeignete Bleichkatalysatoren sind beispielsweise quaternierte Imine und Sulfonimine, die beispielsweise in US-A 5 360 569 und EP-A 453 003 beschrieben sind. Besonders wirksame Bleichkatalysatoren sind Mangankomplexe, die beispielsweise in der WO-A 94/21777 beschrieben sind. Solche Verbindungen werden im Falle ihres Einsatzes in den Wasch- und Reinigungsmitteln höchstens in Mengen bis 1,5 Gew.-%, insbesondere bis 0,5 Gew.-%, im Falle von sehr aktiven Mangankomplexen in Mengen bis zu 0,1 Gew.-%, eingearbeitet. Neben dem beschriebenen Bleichsystem aus Bleichmitteln, Bleichaktivatoren und gegebenenfalls Bleichkatalysatoren ist für die erfindungsgemäßen Wasch- und Reinigungsmittel auch die Verwendung von Systemen mit enzymatischer Peroxidfreisetzung oder von photoaktivierten Bleichsystemen möglich.

Tenside aus der Gruppe e), die von Komponente a) verschieden sind, können kationisch, anionisch, zwitterionisch oder nichtionisch sein.

Geeignete nichtionische Tenside sind beispielsweise alkoxylierte, vorteilhafterweise ethoxylierte, insbesondere primäre Alkohole mit vorzugsweise 8 bis 18 C-Atomen und durchschnittlich 1 bis 20, vorzugsweise 1 bis 12 Mol Ethylenoxid (EO) pro Mol Alkohol, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, zum Beispiel aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂-C₁₄-Alkohole mit 3 EO, 4 EO oder 7 EO, C₉-C₁₁-Alkohol mit 7 EO, C₁₃-C₁₅-Alkohole mit 3 EO, 5 EO, 7 EO oder 8 EO, C₁₂-C₁₈-Alkohole mit 3 EO, 5 EO oder 7 EO und Mischungen aus diesen, wie Mischungen aus C₁₂-C₁₄-Alkohol mit 3 EO und C₁₂-C₁₈-Alkohol mit 7 EO. Die angegebenen Ethoxylierungsgrade stellen statistische Mittelwerte dar, die für ein spezielles Produkt eine ganze oder eine gebrochene Zahl sein können. Geeignet sind auch Alkoholethoxylate, die eine eingeengte Homologenverteilung aufweisen (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO oder 30 EO. Auch nichtionische Tenside, die EO- und PO-Gruppen zusammen im Molekül enthalten, sind einsetzbar. Hierbei können Blockcopolymere mit EO-PO-Blockeinheiten bzw. PO-EO-Blockeinheiten eingesetzt werden, aber auch EO-PO-EO-Copolymere bzw. PO-EO-PO-Copolymere. Selbstverständlich sind auch gemischt alkoxylierte Niotenside einsetzbar, in denen EO- und PO-Einheiten nicht blockweise, sondern statistisch verteilt sind. Solche Produkte sind durch gleichzeitige Einwirkung von Ethylen- und Propylenoxid auf Fettalkohole erhältlich.

Außerdem können als weitere nichtionische Tenside auch Alkylglykoside der allgemeinen Formel (1)

R^{a}O(G)_{y} (1)

eingesetzt werden, worin R^{a} für einen primären geradkettigen oder methylverzweigten, insbesondere in 2-Stellung methylverzweigten aliphatischen Rest mit 8 bis 22, vorzugsweise 12 bis 18 C-Atomen steht und G für eine Glykosideinheit mit 5 oder 6 C-Atomen, vorzugsweise für Glucose, steht. Der Oligomerisierungsgrad y, der die Verteilung von Monoglykosiden und Oligoglykosiden angibt, ist eine beliebige Zahl zwischen 1 und 10; vorzugsweise liegt y bei 1,2 bis 1,4.

Eine weitere Klasse geeigneter nichtionischer Tenside, die entweder als alleiniges nichtionisches Tensid oder in Kombination mit anderen nichtionischen Tensiden eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester, wie sie beispielsweise in der japanischen Patentanmeldung JP 58/217598 beschrieben sind oder die vorzugsweise nach dem in der internationalen Patentanmeldung WO-A-90/13533 beschriebenen Verfahren hergestellt werden.

Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.

Weitere geeignete Tenside sind Polyhydroxyfettsäureamide der Formel (2), worin R^{b}C(=O) für einen aliphatischen Acylrest mit 6 bis 22 Kohlenstoffatomen, R^{c} für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Bei den Polyhydroxyfettsäureamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können.

Zur Gruppe der Polyhydroxyfettsäureamide gehören auch Verbindungen der Formel (3) worin R^{e} für einen linearen oder verzweigten Alkyl- oder Alkenylrest mit 7 bis 12 Kohlenstoffatomen, R^{f} für einen linearen, verzweigten oder cyclischen Alkylenrest mit 2 bis 8 Kohlenstoffatomen oder einen Arylenrest mit 6 bis 8 Kohlenstoffatomen und R^{g} für einen linearen, verzweigten oder cyclischen Alkylrest oder einen Arylrest oder einen Oxy-Alkylrest mit 1 bis 8 Kohlenstoffatomen steht, wobei C₁-C₄-Alkyl- oder Phenylreste bevorzugt sind, und [Z]¹ für einen linearen Polyhydroxyalkylrest steht, dessen Alkylkette mit mindestens zwei Hydroxylgruppen substituiert ist, oder alkoxylierte, vorzugsweise ethoxylierte oder propoxylierte Derivate dieses Restes. [Z]¹ wird vorzugsweise durch reduktive Aminierung eines Zuckers erhalten, beispielsweise Glucose, Fructose, Maltose, Lactose, Galactose, Mannose oder Xylose. Die N-Alkoxy- oder N-Aryloxy-substituierten Verbindungen können dann beispielweise gemäß WO-A-95/07331 durch Umsetzung mit Fettsäuremethylestern in Gegenwart eines Alkoxids als Katalysator in die gewünschten Polyhydroxyfettsäureamide überführt werden.

Geeignete anionische Tenside sind beispielsweise solche vom Typ der Sulfonate und Sulfate. Als Tenside vom Sulfonat-Typ kommen dabei vorzugsweise C₉-C₁₃-Alkylbenzolsulfonate, Olefinsulfonate, d.h. Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂-C₁₈-Alkanen beispielsweise durch Sulfochlorierung oder Sulfoxidation mit anschließender Hydrolyse bzw. Neutralisation gewonnen werden. Ebenso sind auch die Ester von α-Sulfofettsäuren (Estersulfonate), zum Beispiel die α-sulfonierten Methylester der hydrierten Kokos-, Palmkern- oder Talgfettsäuren geeignet.

Weitere geeignete Aniontenside sind sulfierte Fettsäureglycerinester. Unter Fettsäureglycerinestern sind die Mono-, Di- und Triester sowie deren Gemische zu verstehen, wie sie bei der Herstellung durch Veresterung von einem Monoglycerin mit 1 bis 3 Mol Fettsäure oder bei der Umesterung von Triglyceriden mit 0,3 bis 2 Mol Glycerin erhalten werden. Bevorzugte sulfierte Fettsäureglycerinester sind dabei die Sulfierprodukte von gesättigten Fettsäuren mit 6 bis 22 Kohlenstoffatomen, beispielsweise der Capronsäure, Caprylsäure, Caprinsäure, Myristinsäure, Laurinsäure, Palmitinsäure, Stearinsäure oder Behensäure.

Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Weiterhin bevorzugt sind Alk(en)ylsulfate der genannten Kettenlänge, welche einen synthetischen, auf petrochemischer Basis hergestellten geradkettigen Alkylrest enthalten, die ein analoges Abbauverhalten besitzen wie die adäquaten Verbindungen auf der Basis von fettchemischen Rohstoffen. Aus waschtechnischem Interesse sind die C₁₂-C₁₆-Alkylsulfate und C₁₂-C₁₅-Alkylsulfate sowie C₁₄-C₁₅-Alkylsulfate bevorzugt. Auch 2,3-Alkylsulfate, welche beispielsweise gemäß den US-Patentschriften 3,234,258 oder 5,075,041 hergestellt werden und als Handelsprodukte der Shell Oil Company unter dem Namen DAN® erhalten werden können, sind geeignete Aniontenside.

Auch die Schwefelsäuremonoester der mit 1 bis 6 Mol Ethylenoxid ethoxylierten geradkettigen oder verzweigten C₇-C₂₁-Alkohole, wie 2-Methyl-verzweigte C₉-C₁₁-Alkohole mit im Durchschnitt 3,5 Mol Ethylenoxid (EO) oder C₁₂-C₁₈-Fettalkohole mit 1 bis 4 EO, sind geeignet. Sie werden in Reinigungsmitteln aufgrund ihres hohen Schaumverhaltens nur in relativ geringen Mengen, beispielsweise in Mengen von 1 bis 5 Gew.-%, eingesetzt.

Weitere geeignete Aniontenside sind auch die Salze der Alkylsulfobernsteinsäure, die auch als Sulfosuccinate oder als Sulfobernsteinsäureester bezeichnet werden und die Monoester und/oder Diester der Sulfobernsteinsäure mit Alkoholen, vorzugsweise Fettalkoholen und insbesondere ethoxylierten Fettalkoholen darstellen. Bevorzugte Sulfosuccinate enthalten C₈-C₁₈- Fettalkoholreste oder Mischungen aus diesen. Insbesondere bevorzugte Sulfosuccinate enthalten einen Fettalkoholrest, der sich von ethoxylierten Fettalkoholen ableitet. Dabei sind wiederum Sulfosuccinate, deren Fettalkohol-Reste sich von ethoxylierten Fettalkoholen mit enger Homologenverteilung ableiten, besonders bevorzugt. Ebenso ist es auch möglich, Alk(en)ylbernsteinsäure mit vorzugsweise 8 bis 18 Kohlenstoffatomen in der Alk(en)ylkette oder deren Salze einzusetzen.

Geeignete anionische Tenside sind außerdem Seifen. Geeignet sind gesättigte und ungesättigte Fettsäureseifen, wie die Salze der Laurinsäure, Myristinsäure, Palmitinsäure, Stearinsäure, (hydrierten) Erucasäure und Behensäure sowie insbesondere aus natürlichen Fettsäuren, zum Beispiel Kokos-, Palmkern-, Olivenöl- oder Talgfettsäuren, abgeleitete Seifengemische.

Die anionischen Tenside einschließlich der Seifen können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze vor.

Kationische Tenside sind beispielsweise Ammoniumsalze, wie C₈-C₁₆-Dialkyldimethylammoniumhalogenide, Dialkoxydimethylammoniumhalogenide oder Imidazoliniumsalze mit langkettigem Alkylrest.

Amphotere Tenside sind beispielsweise Derivate von sekundären oder tertiären Aminen wie z.B. C₆-C₁₈-Alkylbetaine oder C₆-C₁₅-Alkylsulfobetaine oder Aminoxide wie Alkyld imethylaminoxide.

In Komponente e) enthaltene Lösemittel stammen beispielsweise aus der Gruppe ein- oder mehrwertigen Alkohole, Alkanolamine oder Glykolether. Vorzugsweise sind sie ausgewählt unter Ethanol, n- oder i-Propanol, Butanolen, Glykol, Propan- oder Butandiol, Glycerin, Diglykol, Propyl- oder Butyldiglykol, Hexylenglycol, Ethylenglykolmethylether, Ethylenglykolethylether, Ethylenglykolpropylether, Ethylenglykolmono-n-butylether, Diethylenglykol-methylether, Diethylenglykolethylether, Propylenglykolmethyl-, -ethyl- oder -propylether, Dipropylenglykolmonomethyl- oder - ethylether, Diisopropylenglykolmonomethyl- oder -ethylether, Methoxy-, Ethoxy- oder Butoxytriglykol, i-Butoxyethoxy-2-propanol, 3-Methyl-3-methoxybutanol, Propylen-glykol-t-butylether sowie Mischungen dieser Lösemittel.

Als Schauminhibitoren oder Entschäumer der Komponente e) kommen beispielsweise Seifen, Paraffine oder Silikonöle in Betracht, die gegebenenfalls auf Trägermaterialien aufgebracht sein können.

Geeignete Basen der Komponente e) sind insbesondere die zuvor bei den Buildern genannten Carbonate.

In einer alternativ bevorzugten Ausführungsform der Erfindung sind die erfindungsgemäßen Wasch- und Reinigungsmittel gelförmig, d.h. bevorzugt handelt es sich bei den Wasch- und Reinigungsmitteln um gelförmige Geschirrspülmittel, worunter gelförmige Maschinengeschirrspülmittel besonders bevorzugt sind. Insbesondere handelt es sich um gelförmige Geschirrspülmittel, bevorzugt Maschinengeschirrspülmittel, mit Klarspülfunktion.

Unter gelförmigen Wasch- und Reinigungsmitteln versteht man fluide Mittel, die bei Raumtemperatur (20 °C) eine Viskosität aufweisen, die höher ist als die von Wasser, die aber noch soweit fließfähig sind, dass sie mit üblichen Dosierhilfsmitteln problemlos dosiert werden können. Vorzugsweise weisen die erfindungsgemäßen gelförmigen Wasch- und Reinigungsmittel eine Viskosität von 0,5 bis 100, besonders bevorzugt von 0,5 bis 50 und insbesondere von 1 bis 30 Pa·s bei 20 °C auf.

Das erfindungsgemäße gelförmige Geschirrspülmittel umfasst vorzugsweise folgende Bestandteile:
a) wenigstens eine Verbindung der Formel I;
b) wenigstens einen Builder (auch als Sequestrierungsmittel, Gerüststoff, Komplexbildner, Chelator, Chelatisierungsmittel oder Enthärter bezeichnet);
c) gegebenenfalls wenigstens ein Enzym;
d) gegebenenfalls wenigstens ein Bleichmittel;
e1) Wasser;
e2) wenigstens einen Verdicker; und
e3) gegebenenfalls wenigstens einen weiteren Zusatzstoff, der vorzugsweise ausgewählt ist unter Tensiden, die von a) verschieden sind, Basen, Korrosionsinhibitoren, Entschäumern, Farbstoffen, Duftstoffen, Füllstoffen, Löslichkeitsvermittlern und organischen Lösemitteln.

Vorzugsweise sind diese Bestandteile in folgenden Mengenverhältnissen im erfindungsgemäßen gelförmigen Geschirrspülmittel enthalten:
a) wenigstens eine Verbindung der Formel I: von 0,1 bis 20 Gew.-%;
b) wenigstens ein Builder: von 5 bis 80 Gew.-%;
c) wenigstens ein Enzym: von 0 bis 8 Gew.-%;
d) wenigstens ein Bleichmittel: von 0 bis 30 Gew.-%;
e1) Wasser: von 10 bis 90 Gew.-%;
e2) wenigstens ein Verdicker: von 0,1 bis 8 Gew.-%; und
e3) wenigstens ein weiterer Zusatzstoff: von 0 bis 25 Gew.-%.

Die Gew.-%-Angaben beziehen sich dabei auf das Gesamtgewicht des Geschirrspülmittels. Die Gewichtsmengen von a) bis e3) ergänzen sich zu 100 Gew.-%.

Besonders bevorzugt umfasst das erfindungsgemäße Geschirrspülmittel wenigstens ein Enzym.

Besonders bevorzugt sind die oben genannten Bestandteile in folgenden Mengenverhältnissen im erfindungsgemäßen gelförmigen Geschirrspülmittel enthalten:
a) wenigstens eine Verbindung der Formel I: von 0,1 bis 10 Gew.-%;
b) wenigstens ein Builder: von 5 bis 60 Gew.-%;
c) wenigstens ein Enzym: von 0,1 bis 6 Gew.-%;
d) wenigstens ein Bleichmittel: von 0 bis 30 Gew.-%; und
e1) Wasser: von 10 bis 90 Gew.-%;
e2) wenigstens ein Verdicker: von 0,1 bis 6 Gew.-%; und
e3) wenigstens ein weiterer Zusatzstoff: von 0 bis 25 Gew.-%.

Die Gew.-%-Angaben beziehen sich dabei auf das Gesamtgewicht des Geschirrspülmittels. Die Gewichtsmengen von a) bis e3) ergänzen sich zu 100 Gew.-%.

Stärker bevorzugt sind die oben genannten Bestandteile in folgenden Mengenverhältnissen im erfindungsgemäßen gelförmigen Geschirrspülmittel enthalten:
a) wenigstens eine Verbindung der Formel I: von 0,1 bis 10 Gew.-%;
b) wenigstens ein Builder: von 5 bis 40 Gew.-%;
c) wenigstens ein Enzym: von 0,1 bis 6 Gew.-%;
d) wenigstens ein Bleichmittel: von 0 bis 25 Gew.-%; und
e1) Wasser: von 20 bis 80 Gew.-%;
e2) wenigstens ein Verdicker: von 0,3 bis 5 Gew.-%; und
e3) wenigstens ein weiterer Zusatzstoff: von 0 bis 25 Gew.-%.

Die Gew.-%-Angaben beziehen sich dabei auf das Gesamtgewicht des Geschirrspülmittels. Die Gewichtsmengen von a) bis e3) ergänzen sich zu 100 Gew.-%.

Die Verdicker dienen dazu, dem erfindungsgemäßen Geschirrspülmittel die erwünschte Viskosität zu verleihen.

Geeignet sind grundsätzlich jedwede bekannte Verdicker (Rheologiemodifizierungsmittel), sofern sie keinen negativen Einfluss auf die Wirkung des Geschirrspülmittels ausüben. Geeignete Verdicker können sowohl natürlichen Ursprungs als auch synthetischer Natur sein.

Beispiele für Verdicker natürlichen Ursprungs sind Xanthan, Johannisbrotkernmehl, Guarmehl, Carrageen, Agar, Tragant, Gummi arabicum, Alginate, modifizierte Stärken, wie Hydroxyethylstärke, Stärkephosphatester oder Stärkeacetate, Dextrine, Pektine und Cellulosederivate, wie Carboxymethylcellulose, Hydroxyethylcellulose, Hydroxypropylcellulose, Hydroxypropylmethylcellulose, Methylcellulose und dergleichen.

Verdicker natürlichen Ursprungs sind auch anorganische Verdicker, wie Polykieselsäuren und Tonmineralien, z.B. Schichtsilikate, wie auch die bei den Buildern genannten Silikate.

Beispiele für synthetische Verdicker sind Polyacryl- und Polymethacrylverbindungen, wie (teil)vernetzte Homopolymere der Acrylsäure, beispielsweise mit einem Allylether von Saccharose oder Pentaerythrit oder mit Propylen vernetzte Homopolymere der Acrylsäure (Carbomer), z.B. die Carbopol®-Marken von BF Goodridge (z.B. Carbopol® 676, 940, 941, 934 und dgl.) oder die Polygel®-Marken von 3V Sigma (z.B. Polygel® DA), Copolymere ethylenisch ungesättigter Mono- oder Dicarbonsäuren, beispielsweise Terpolymere von Acrylsäure, Methacrylsäure oder Maleinsäure mit Methyl- oder Ethylacrylat und einem (Meth)Acrylat, das sich von langkettigen ethoxylierten Alkoholen ableitet, beispielsweise die Acusol®-Marken von Rohm & Haas (z.B. Acusol® 820 oder 1206A), Copolymere von zwei oder mehr Monomeren, die ausgewählt sind unter Acrylsäure, Methacrylsäure und ihren C₁-C₄-Alkylestern, z.B. Copolymere von Methacrylsäure, Butylacrylat und Methylmethacrylat oder von Butylacrylat und Methylmethacrylat, z.B. die Aculyn®- und Acusol®-Marken von Rohm & Haas (z.B. Aculyn® 22, 28 oder 33 und Acusol® 810, 823 und 830), oder vernetzte hochmolekulare Acrylsäurecopolymere, beispielsweise mit einem Allylether von Saccharose oder Pentaerythrit vernetzte Copolymere von C₁₀-C₃₀-Alkylacrylaten mit einem oder mehreren Comonomeren, die ausgewählt sind unter Acrylsäure, Methacrylsäure und ihren C₁-C₄-Alkylestern (z.B. Carbopol® ETD 2623, Carbopol® 1382 oder Carbopol® AQUA 30 von Rohm & Haas).

Beispiele für synthetische Verdicker sind weiterhin Umsetzungsprodukte von Maleinsäurepolymeren mit ethoxylierten langkettigen Alkoholen, z.B. die Surfonic L-Serie von Texaco Chemical Co. oder Gantrez AN-119 von ISP; Polyethylenglykole, Polyamide, Polyimine und Polycarbonsäuren.

Geeignet sind auch Gemische der o.g. Verdicker.

Bevorzugte Verdicker sind Xanthane und die oben genannten Polyacryl- und Polymethacrylverbindungen.

Bezüglich geeigneter und bevorzugter Komponenten a) bis d) und e3) wird auf die obigen Ausführungen Bezug genommen.

Die erfindungsgemäß eingesetzten Verbindungen I zeichnen sich durch einen im Vergleich zu üblichen Tensiden des Standes der Technik hohen Schmelzpunkt aus, was ihren Einsatz in festen Wasch- und Reinigungsmitteln erlaubt. Sie besitzen keine bzw. keine starke Neigung zur Schaumbildung, sie haben eine gute belagsinhibierende Wirkung auf damit gewaschenem Geschirr, insbesondere in Bezug auf spotting, und sie sind nicht hydrolyselabil.

Die Anmeldung wird nun durch die folgenden, nicht limitierenden Beispiele weiter veranschaulicht.

### Beispiele

### 1. Synthesebeispiele

### Allgemeine Vorschrift

### 1.1 Herstellung von Alkyloxyethylenglykoldodecylmercaptoethanolen

### 1.1.1 Herstellung des Alkoholethoxylats:

In einem 2l Autoklaven der Firma Mettler wird der zu alkoxylierende Alkohol (Isotridecanol, 2-Propylheptanol bzw. C₁₂/C₁₄-Alkohol; 1,0 eq) mit einer wässrigen KOH-Lösung, die 50 Gew.-% KOH enthält, versetzt. Dabei beträgt die Menge an KOH 0,2 Gew.-% des herzustellenden Produktes. Unter Rühren wird die Mischung bei 100°C und 20 mbar für 2 h entwässert. Anschließend wird dreimal mit N₂ gespült, ein Vordruck von ca. 1,3 bar N₂ eingestellt und die Temperatur auf 120 °C erhöht. Das Ethylenoxid (n mol eq.) wird so zudosiert, dass die Temperatur zwischen 125 bis 135 °C bleibt. Anschließend wird 5 h bei 125 °C nachgerührt, mit N₂ gespült, auf 70 °C abgekühlt und der Reaktor entleert. Das Rohprodukt wird am Rotationsverdampfer 2h bei 100 °C (< 20 mbar Vakuum) entgast. Dieses basische Rohprodukt kann mit handelsüblichen Mg-Silikaten entionisiert werden, welche anschließend abfiltriert werden. Alternativ kann die Neutralisierung auch mit Hilfe von Essigsäure durchgeführt werden. Das helle Produkt wird mit Hilfe eines ¹H-NMR-Spektrums in CDCl₃ und einer Gel-Permeations-Chromatographie sowie einer OH-Zahl-Bestimmung charakterisiert und die Ausbeute ermittelt (> 98 %).

### 1.1.2 Umsetzung mit Dodecylmercaptoethanol

In einer 500 mL Apparatur mit Wasserauskreiser werden das Alkoxylat aus Beispiel 1.1.1 (1 mol eq.), para-Toluolsulfonsäure (0.005 mol eq.) und Toluol vorgelegt. Die Reaktionsmischung wird zum Rückfluss erhitzt. Dodecylmercaptoethanol (x mol eq.) wird zugetropft. Das entstehende Wasser wird über einen Wasserauskreiser über Nacht entfernt. Die Reaktionsmischung wird abgekühlt, mit Natriumcarbonat neutralisiert (0.005 mol eq.), filtriert und vollständig bei 100 °C und 6 mbar vom Lösemittel befreit. Man erhält ein weißes festes Produkt. Die Struktur wurde mit TAI-NMR (% umgesetzte OH-Gruppen) bestimmt. Restmenge an Toluol (immer < 0.5 %) und Dodecylmercaptoethanol wurden mittels GC bestimmt.

| **Name** | **Struktur** | **n** | **x** | **Umsatz [%]*** | **Rest Dodecylmercaptoethanol [%]**** |
|---|---|---|---|---|---|
| **B** | i-C₁₃ - 35 EO - Dodecylmercaptoethanol | 35 | 1.0 | 93 | 0.1 |
| **C** | 2PH - 35 EO - Dodecylmercaptoethanol | 35 | 1.2 | 94 | 0.1 |
| **E** | C₁₂/C₁₄ Alkohol - 27 EO - Dodecyl mercaptoethanol | 27 | 1.2 | 94 | 0.1 |
| **F** | i-C₁₃ - 40 EO - Dodecylmercaptoethanol | 40 | 1.0 | 84 | 0.1 |

| | | | | | |
|---|---|---|---|---|---|
| * gemäß TAI-NMR ** gemäß quant. GC i-C₁₃ = "Isotridecanol"; Gemisch verschiedener Tridecanol-Isomere EO = Ethylenoxid PO = Propylenoxid 2PH = 2-Propylheptanol | | | | | |

### 1.2. Oxidation des Produkts C zum entsprechenden Sulfoxid D

In einem 250mL Kolben wurden 71.6 g des oben beschriebenen Produkts C (40 mmol, 1 mol eq.) geschmolzen, in Wasser vorgelegt und auf 70°C erwärmt. Wasserstoffperoxid (50%ig) (4.1 g, 60 mmol, 1.5 mol eq.) wurde zugetropft. Die Reaktionsmischung wurde bei 70 °C 2 Stunden lang nachgerührt, dann abgekühlt und bei 100 °C und 6 mbar eingeengt. Man erhielt 69.2 g (96 % Ausbeute) eines festen gelben Produkts. Die Abwesenheit von Wasserstoffperoxid wurde über IR geprüft und den Umsatz (100 %) über ¹H NMR bestimmt.

### Methodenbeschreibung für TAI-NMR:

Um im ¹H NMR-Spektrum überlagerte Signale von primären und/oder sekundären Alkoholen (quantitativ) bestimmen zu können, wird eine Probe in CDCl₃ mit einem Überschuss an TAI (Trichloracetylisocyanat) versetzt. Das Isocyanat reagiert dabei sofort mit den Alkoholgruppen zum Carbamat ab. Die darin enthaltenen Verbindungen Cl₃CC(O)NHC(O)-*2CH₂*R bzw. Cl₃CC(O)NHC(O)-*OCH*-RR' weisen im ¹H NMR-Spektrum unterschiedliche, typische Verschiebungen für OCH₂ und OCHRR' auf.

Der typische Verschiebungsbereich für "primäre Carbamate" liegt bei 4.0 bis 4.5 ppm, während derjenige für "sekundäre Carbamate" bei 5.0 bis 5.3 ppm liegt.

### 2 Anwendungsbeispiele

Verschiedene Tenside wurden in dieser Anwendung geprüft. A ist ein Vergleichspolymer.

| **Name** | **Tensid** |
|---|---|
| **A** | C₆-C₁₀ Alkohol - 1 PO - 20 EO - 1 DeO (gemäß WO 94/22800) |
| **B** | i-C₁₃ - 35 EO - Dodecylmercaptoethanol |
| **C** | 2PH - 35 EO - Dodecylmercaptoethanol |
| **D** | 2PH - 35 EO - Dodecylmercaptoethanol zu Sulfoxid oxidiert |
| **E** | C₁₂/C₁₄ Alkohol - 27 EO - Dodecylmercaptoethanol |
| **F** | i-C₁₃ - 40 EO - Dodecylmercaptoethanol |

| | |
|---|---|
| PO = Propylenoxid EO = Ethylenoxid DeO = 1,2-Decenoxid i-C₁₃ = "Isotridecanol"; Gemisch verschiedener Tridecanol-Isomere 2PH = 2-Propylheptanol | |

### 2.1 Schmelzpunktbestimmungen

Die Erstarrungspunkte wurden per DSC (Differential Scanning Calorimetry) gemessen.

| **Tensid** | **A** | **B** | **C** | **D** | **E** | **F** |
|---|---|---|---|---|---|---|
| Schmelzpunkt [°C] | 33.1 | 40.1 | 41.8 | 41.1 | 44.1 | 44.9 |

### 2.2 Schaumvolumen in der Geschirrspülmaschine

Das Schaumvolumen wurde indirekt durch die Messung der Schaumbildung über die Drehzahl des Sprüharmes der Geschirrspülmaschine bestimmt. Hierfür wurden 10 ml verrührtes Hühnerei, 19 g eines Basisgeschirrspülmittels (48 Teile Natriummetasilikat x 5H₂O, 45 Teile Natriumtriphosphat, 5 Teile Natriumcarbonat) und 1 g des Tensids (A-F) in die Spülmaschine (Miele Desinfektor G 7735 CD MCU; Programm- Steuergerät MCU-Version S04.01) gegeben. Bei unterschiedlichen Temperaturen wurde dann die Zahl der Umdrehungen des Sprüharms gemessen. Bei hohem Schaumniveau wird der Sprüharm abgebremst, bei niedrigem kann er mit höchst möglicher Geschwindigkeit (ca. 125 U/min) arbeiten. Die Spitzendrehzahl der Spülmaschine liegt gewöhnlich bei ca. 125 Upm, wenn kein Schaum vorliegt. Die Höchstdrehzahl in der Geschirrspülmaschine wurde im vorliegenden Versuch künstlich (durch Bohrungen am Sprüharm, Stellung der Düsen) eingestellt, um einen breiteren Range zu erhalten, der Produkte besser unterscheiden lässt.

Die Umdrehungsgeschwindigkeit wurde bei 40, 50 und 60 °C gemessen. In folgender Tabelle sind die Rotorgeschwindigkeiten in U/min bei verschiedenen Temperaturen aufgelistet.

| **Temperatur** | **A** | **B** | **C** | **D** | **E** | **F** |
|---|---|---|---|---|---|---|
| 40 [°C] | 119 | 99 | 128 | 122 | 84 | 89 |
| 50 [°C] | 121 | 111 | 131 | 122 | 106 | 90 |
| 60 [°C] | 122 | 117 | 122 | 122 | 117 | 101 |

### 2.3 Klarspültest

Alle Beispiele wurden mit einer Grundformulierung folgender Zusammensetzung durchgeführt:
1 Gewichtsteil Protease (Ovozyme® 64 T)
0,2 Gewichtsteile Amylase (Stainzyme® 12 T)
3 Gewichtsteile Tensid
10 Gewichtsteile Polyacrylsäure mit Molgewicht 4000 g/mol (Sokalan® PA 25 Cl)
10,5 Gewichtsteile Natriumpercarbonat
4 Gewichtsteile Tetraacetylethylendiamin
2 Gewichtsteile Natriumdisilikat (Britesil® H 265 LC)
18,8 Gewichtsteile Natriumcarbonat
33 Gewichtsteile Na-Citrat Dihydrat
15 Gewichtsteile Methylglycindiessigsäuretrinatriumsalz (Trilon® M)
0,5 Gewichtsteile 1-Hydroxyethan-(1,1-diphosphonsäure) (HEDP; Cublen® K 8514 GR)

Ovozyme® und Stainzyme® sind Markenzeichen der Novozymes, Sokalan® und Trilon® sind Markenzeichen der BASF SE, Britesil® ist ein Markenzeichen der PQ Corp., Cublen® ist ein Markenzeichen der Zschimmer&Schwarz Mohsdorf GmbH & Co KG.

Alle Klarspülversuche wurden in einer Geschirrspülmaschine der Fa. Miele (Typ G1222 SCL) durchgeführt. Dabei wurde das Programm mit 50 °C (R-time 2) für den Waschzyklus und 65 °C für das Klarspülzyklus gewählt. Die Prüfungen wurden mit aufgehärtetem Wasser mit einer Wasserhärte von 21 °dH (Ca/Mg):HCO₃ (3:1):1.35 durchgeführt. Es wurde kein separater Klarspüler zugegeben und die eingebaute Wasserenthärtung (lonentauscher) nicht mit Regeneriersalz regeneriert. Die oben genannte Formulierung wurde jeweils mit 21 g dosiert. Zu jedem Spülgang wurden 100 g eines Ballastschmutzes bestehend aus Fett, Protein und Stärke zugegeben. Als Testgeschirr dienten in jedem Reinigungsgang Messer aus Cromargan, blaue Melaminteller, Trinkgläser und Porzellanteller. Zwischen den Spülzyklen wurde jeweils eine Stunde gewartet, davon 10 min bei geschlossener Tür, 50 min bei geöffneter Tür.

Nach Beendigung des sechsten Spülzyklus wurde das Geschirr visuell in einer abgedunkelten Kammer unter Licht hinter einer Lochblende abgemustert und nach einer Notenskala von 1 (= starke Rückstände) bis 10 (= keine Rückstände) hinsichtlich Flecken, Streifen und filmartiger Beläge beurteilt.

| **Benotung spotting** | **A** | **B** | **C** | **D** | **E** | **F** |
|---|---|---|---|---|---|---|
| Messer | 1 | 5 | 2 | 2 | 5 | 2 |
| Trinkglas | 1 | 2 | 1 | 2 | 1 | 1 |
| Melaminteller | 1 | 3 | 2 | 2 | 2 | 3 |
| Summe | 3 | 10 | 5 | 6 | 8 | 6 |

| **Benotung filming** | **A** | **B** | **C** | **D** | **E** | **F** |
|---|---|---|---|---|---|---|
| Messer | 6 | 6 | 5 | 6 | 5 | 6 |
| Trinkglas | 6 | 5 | 5 | 7 | 5 | 5 |
| Melaminteller | 6 | 7 | 7 | 9 | 7 | 7 |
| Summe | 18 | 18 | 17 | 22 | 17 | 18 |

### 2.4 Stabilitätstests über den Anwendungsbereich

Versuch analog 2.2. Die Umdrehungsgeschwindigkeit wurde bei Maximaltemperatur (57 °C - 70 °C) über einen Zeitraum von 2 h gemessen. In folgender Tabelle sind die Umdrehungsgeschwindigkeit in U/min aufgeführt. Unter der Umdrehungsgeschwindigkeit sind die exakten Temperaturen in eckigen Klammern aufgeführt.

| Zeit [min] | 10 | 20 | 30 | 40 | 50 | 60 | 70 | 80 | 90 | 100 | 110 | 120 |
|---|---|---|---|---|---|---|---|---|---|---|---|---|
| **A** | 129 [60] | 127 [61] | 128 [62] | 125 [64] | 127 [64] | 127 [65] | 127 [67] | 127 [68] | 126 [68] | 126 [68] | 124 [68] | 122 [69] |
| **B** | 119 [57] | 121 [58] | 122 [59] | 118 [60] | 117 [61] | 117 [62] | 116 [63] | 114 [64] | 111 [65] | 108 [66] | 104 [67] | 97 [68] |
| **C** | 114 [58] | 115 [60] | 118 [61] | 117 [62] | 122 [63] | 126 [64] | 125 [65] | 125 [66] | 126 [67] | 123 [68] | 124 [69] | 125 [70] |
| **D** | 117 [58] | 119 [60] | 118 [61] | 120 [62] | 120 [64] | 122 [65] | 122 [66] | 120 [67] | 120 [68] | 121 [68] | 119 [69] | 120 [70] |
| **E** | 123 [59] | 124 [60] | 122 [61] | 122 [63] | 121 [64] | 119 [65] | 119 [66] | 115 [67] | 113 [68] | 113 [69] | 109 [70] | 111 [70] |
| **F** | 103 [58] | 97 [58] | 97 [59] | 99 [60] | 104 [61] | 102 [62] | 105 [63] | 104 [64] | 104 [65] | 105 [63] | 104 [66] | 102 [67] |

## Patentansprüche

1. Verwendung von Verbindungen der Formel I
R-O-[-CH₂CH(R¹)-O]-ₗ-[-CH₂CH₂-O-]-ₘ-[-CH₂CH(R²)-O-]-ₙ-CH₂CH₂-S(O)ₓ-R' (I)
worin
R für C₈-C₂₄-Alkyl steht;
R' für C₁₀-C₁₄-Alkyl steht;
R¹ und R² unabhängig voneinander und unabhängig von ihrem jeweiligen Auftreten für C₁-C₅-Alkyl stehen;
m für eine Zahl von 25 bis 50 steht;
l und n unabhängig voneinander für eine Zahl von 0 bis 15 stehen; und
x für 0, 1 oder 2 steht;
in Wasch- oder Reinigungsmitteln, wobei die Wasch- und Reinigungsmittel unter Geschirrspülmitteln ausgewählt sind.

2. Verwendung nach Anspruch 1, wobei die Wasch- und Reinigungsmittel unter Maschinengeschirrspülmitteln ausgewählt sind.

3. Verwendung nach einem der Ansprüche 1 oder 2, wobei die Wasch- und Reinigungsmittel unter Geschirrspülmitteln mit Klarspülfunktion ausgewählt sind.

4. Verwendung nach einem der vorhergehenden Ansprüche, wobei die Verbindungen I als Tenside eingesetzt werden.

5. Verwendung nach einem der vorhergehenden Ansprüche, wobei die Verbindungen I als Klarspültensid eingesetzt werden.

6. Verwendung nach einem der vorhergehenden Ansprüche, wobei R für C₁₀-C₁₅-Alkyl steht.

7. Verwendung nach einem der vorhergehenden Ansprüche, wobei R¹ und R² unabhängig voneinander und unabhängig von ihrem jeweiligen Auftreten für Methyl stehen.

8. Verwendung nach einem der vorhergehenden Ansprüche, wobei I und n für 0 stehen.

9. Verwendung nach einem der vorhergehenden Ansprüche, wobei x für 0 oder 1 steht.

10. Wasch- oder Reinigungsmittel, bei dem es sich um ein Geschirrspülmittel handelt, enthaltend wenigstens eine Verbindung der Formel I gemäß der Definition in einem der Ansprüche 1 und 6 bis 9.

11. Wasch- oder Reinigungsmittel gemäß Anspruch 10, bei dem es sich um ein Maschinengeschirrspülmittel handelt.

12. Wasch- oder Reinigungsmittel gemäß Anspruch 10 oder 11, bei dem es sich um ein Geschirrspülmittel mit Klarspülfunktion handelt.

13. Wasch- oder Reinigungsmittel gemäß einem der Ansprüche 10 bis 12, das bei Raumtemperatur fest ist.

14. Wasch- oder Reinigungsmittel gemäß einem der Ansprüche 11 bis 13, umfassend folgende Bestandteile:
a) wenigstens eine Verbindung der Formel I: von 0,1 bis 20 Gew.-%;
b) wenigstens einen Builder: von 5 bis 80 Gew.-%;
c) gegebenenfalls wenigstens ein Enzym: von 0 bis 8 Gew.-%;
d) gegebenenfalls wenigstens ein Bleichmittel: von 0 bis 30 Gew.-%; und
e) gegebenenfalls wenigstens einen weiteren Zusatzstoff, der ausgewählt ist unter Tensiden, die von a) verschieden sind, Basen, Korrosionsinhibitoren, Entschäumern, Farbstoffen, Duftstoffen, Füllstoffen, Tablettierhilfsmitteln, Desintegrationsmitteln, Verdickern, Löslichkeitsvermittlern, organischen Lösemitteln und Wasser: von 0 bis 50 Gew.-%;
bezogen auf das Gesamtgewicht des Wasch- oder Reinigungsmittels.

15. Wasch- oder Reinigungsmittel gemäß einem der Ansprüche 10 bis 12 und 14, das bei Raumtemperatur gelförmig ist.

16. Wasch- oder Reinigungsmittel gemäß Anspruch 15, umfassend folgende Bestandteile:
a) wenigstens eine Verbindung der Formel I: von 0,1 bis 20 Gew.-%;
b) wenigstens einen Builder: von 5 bis 80 Gew.-%;
c) gegebenenfalls wenigstens ein Enzym: von 0 bis 8 Gew.-%;
d) gegebenenfalls wenigstens ein Bleichmittel: von 0 bis 30 Gew.-%;
e1) Wasser: von 10 bis 90 Gew.-%;
e2) wenigstens einen Verdicker: von 0,1 bis 8 Gew.-%; und
e3) gegebenenfalls wenigstens einen weiteren Zusatzstoff, der ausgewählt ist unter Tensiden, die von a) verschieden sind, Basen, Korrosionsinhibitoren, Entschäumern, Farbstoffen, Duftstoffen, Füllstoffen, Löslichkeitsvermittlern und organischen Lösemitteln: von 0 bis 25 Gew.-%;
bezogen auf das Gesamtgewicht des Wasch- oder Reinigungsmittels.

## Claims

1. The use of compounds of the formula I
R-O-[-CH₂CH(R¹)-O-]-ₗ-[-CH₂CH₂-O-]-ₘ-[-CH₂CH(R²)-O-]-ₙ-CH₂CH₂- S(O)ₓ-R' (I)
in which
R is C₈-C₂₄-alkyl;
R' is C₁₀-C₁₄-alkyl;
R¹ and R² are each independently at each instance C₁-C₅-alkyl ;
m is from 25 to 50;
l and n are each independently from 0 to 15; and
x is 0, 1 or 2;
in washing or cleaning compositions, wherein the washing and cleaning compositions are selected from dishwashing compositions.

2. The use according to claim 1, wherein the washing and cleaning compositions are selected from machine dishwashing compositions.

3. The use according to either of claims 1 and 2, wherein the washing and cleaning compositions are selected from dishwashing compositions with rinse aid function.

4. The use according to any of the preceding claims, wherein the compounds I are used as surfactants.

5. The use according to any of the preceding claims, wherein the compounds I are used as a rinse aid surfactant.

6. The use according to any of the preceding claims, wherein R is C₁₀-C₁₅-alkyl.

7. The use according to any of the preceding claims, wherein R¹ and R² are each independently at each instance methyl.

8. The use according to any of the preceding claims, wherein l and n are each 0.

9. The use according to any of the preceding claims, wherein x is 0 or 1.

10. A washing or cleaning composition, which is a dishwashing composition, comprising at least one compound of the formula I as defined in any of claims 1 and 6 to 9.

11. The washing or cleaning composition according to claim 10, which is a machine dishwashing composition.

12. The washing or cleaning composition according to claim 10 or 11, which is a dishwashing composition with rinse aid function.

13. The washing or cleaning composition according to any of claims 10 to 12, which is solid at room temperature.

14. The washing or cleaning composition according to any of claims 11 to 13, comprising the following constituents:
a) at least one compound of the formula I: from 0.1 to 20% by weight;
b) at least one builder: from 5 to 80% by weight;
c) optionally at least one enzyme: from 0 to 8% by weight;
d) optionally at least one bleach: from 0 to 30% by weight; and
e) optionally at least one further additive selected from surfactants other than a), bases, corrosion inhibitors, defoamers, dyes, fragrances, fillers, tableting aids, disintegrants, thickeners, solubilizers, organic solvents and water: from 0 to 50% by weight;
based on the total weight of the washing or cleaning composition.

15. The washing or cleaning composition according to any of claims 10 to 12 and 14, which is in gel form at room temperature.

16. The washing or cleaning composition according to claim 15, comprising the following constituents:
a) at least one compound of the formula I: from 0.1 to 20% by weight;
b) at least one builder: from 5 to 80% by weight;
c) optionally at least one enzyme: from 0 to 8% by weight;
d) optionally at least one bleach: from 0 to 30% by weight;
e1) water: from 10 to 90% by weight;
e2) at least one thickener: from 0.1 to 8% by weight; and
e3) optionally at least one further additive selected from surfactants other than a), bases, corrosion inhibitors, defoamers, dyes, fragrances, fillers, solubilizers and organic solvents: from 0 to 25% by weight;
based on the total weight of the washing or cleaning composition.

## Revendications

1. Utilisation de composés de formule I
R-O-[-CH₂CH(R¹)-O]-ₗ-[-CH₂CH₂-O-]-ₘ-[-CH₂CH(R²)-O-]-ₙ-CH₂CH₂-S(O)ₓ-R' (I)
dans laquelle
R représente alkyle en C₈-C₂₄ ;
R' représente alkyle en C₁₀-C₁₄ ;
R¹ et R² représentent indépendamment l'un de l'autre et indépendamment de leurs occurrences respectives alkyle en C₁-C₅ ;
m représente un nombre de 25 à 50 ;
l et n représentent indépendamment l'un de l'autre un nombre de 0 à 15 ; et
x représente 0, 1 ou 2 ;
dans des détergents, les détergents étant choisis parmi les agents de lavage de la vaisselle.

2. Utilisation selon la revendication 1, dans laquelle les détergents sont choisis parmi les agents de lavage de la vaisselle en machine.

3. Utilisation selon l'une quelconque des revendications 1 ou 2, dans laquelle les détergents sont choisis parmi les agents de lavage de la vaisselle ayant une fonction de rinçage.

4. Utilisation selon l'une quelconque des revendications précédentes, dans laquelle les composés I sont utilisés en tant que tensioactifs.

5. Utilisation selon l'une quelconque des revendications précédentes, dans laquelle les composés I sont utilisés en tant que tensioactifs de rinçage.

6. Utilisation selon l'une quelconque des revendications précédentes, dans laquelle R représente alkyle en C₁₀-C₁₅.

7. Utilisation selon l'une quelconque des revendications précédentes, dans laquelle R¹ et R² représentent indépendamment l'un de l'autre et indépendamment de leurs occurrences respectives méthyle.

8. Utilisation selon l'une quelconque des revendications précédentes, dans laquelle l et n représentent 0.

9. Utilisation selon l'une quelconque des revendications précédentes, dans laquelle x représente 0 ou 1.

10. Détergent, qui est un agent de lavage de la vaisselle, contenant au moins un composé de formule I selon la définition dans l'une quelconque des revendications 1 et 6 à 9.

11. Détergent selon la revendication 10, qui est un agent de lavage de la vaisselle en machine.

12. Détergent selon la revendication 10 ou 11, qui est un agent de lavage de la vaisselle ayant une fonction de rinçage.

13. Détergent selon l'une quelconque des revendications 10 à 12, qui est solide à température ambiante.

14. Détergent selon l'une quelconque des revendications 11 à 13, comprenant les constituants suivants :
a) au moins un composé de formule I : de 0,1 à 20 % en poids ;
b) au moins un adjuvant : de 5 à 80 % en poids ;
c) éventuellement au moins une enzyme : de 0 à 8 % en poids ;
d) éventuellement au moins un agent blanchissant : de 0 à 30 % en poids ; et
e) éventuellement au moins un autre additif, qui est choisi parmi les tensioactifs différents de a), les bases, les inhibiteurs de corrosion, les antimousses, les colorants, les parfums, les charges, les adjuvants de pastillage, les agents de désintégration, les épaississants, les solubilisants, les solvants organiques et l'eau : de 0 à 50 % en poids ;
par rapport au poids total du détergent.

15. Détergent selon l'une quelconque des revendications 10 à 12 et 14, qui est sous forme de gel à température ambiante.

16. Détergent selon la revendication 15, comprenant les constituants suivants :
a) au moins un composé de formule I : de 0,1 à 20 % en poids ;
b) au moins un adjuvant : de 5 à 80 % en poids ;
c) éventuellement au moins une enzyme : de 0 à 8 % en poids ;
d) éventuellement au moins un agent blanchissant : de 0 à 30 % en poids ;
e1) de l'eau : de 10 à 90 % en poids ;
e2) au moins un épaississant : de 0,1 à 8 % en poids ; et
e3) éventuellement au moins un autre additif, qui est choisi parmi les tensioactifs différents de a), les bases, les inhibiteurs de corrosion, les antimousses, les colorants, les parfums, les charges, les solubilisants et les solvants organiques : de 0 à 25 % en poids ;
par rapport au poids total du détergent.
